# EUROPÄISCHE PATENTSCHRIFT

(11) **EP 3 668 719 B1**
(45) Veröffentlichungstag und Bekanntmachung des Hinweises auf die Patenterteilung: **27.08.2025**
(21) Anmeldenummer: 18748893.7
(22) Anmeldetag: 27.07.2018
(51) Int. Cl.: B42D 25/23, B42D 25/29, B42D 25/45, B42D 25/351, B42D 25/346, B42D 25/24, B42D 25/435

(54) **DOKUMENT UND VERFAHREN ZUR HERSTELLUNG EINES DOKUMENTS**
DOCUMENT AND METHOD FOR PRODUCING A DOCUMENT
DOCUMENT ET PROCÉDÉ DE FABRICATION D'UN DOCUMENT

(30) Priorität: 15.08.2017 DE 102017118579
(43) Veröffentlichungstag der Anmeldung: 24.06.2020
(73) Patentinhaber: LEONHARD KURZ Stiftung & Co. KG, 90763 Fürth (DE)
(72) Erfinder: ORDUNG, Marco, 91560 Heilsbronn (DE); WENING, Jochen, 90522 Oberasbach (DE); SCHALLER, Thorsten, 90455 Nürnberg (DE); PFORTE, Klaus, 90522 Oberasbach (DE)
(74) Vertreter: Louis Pöhlau Lohrentz
(86) Internationale Anmeldenummer: PCT/EP2018/070506
(87) Internationale Veröffentlichungsnummer: WO 2019/034398

(56) Entgegenhaltungen:
- EP-A1- 2 384 901
- EP-A2- 1 997 643
- WO-A1-2004/097112
- WO-A1-2011/138007
- WO-A1-95/10420
- WO-A2-2017/076872
- DE-A1- 102006 051 524
- DE-A1- 102010 053 052
- DE-A1- 102011 103 000
- DE-A1- 102011 119 213
- DE-B3- 102016 201 976

## Beschreibung

Die Erfindung betrifft ein Dokument und ein Verfahren zur Herstellung eines Dokuments.

Dokumente, insbesondere Sicherheitsdokumente, sind in vielen Bereichen des öffentlichen, staatlichen und privaten Sektors verbreitet. Dokumente wie etwa Banknoten, Pässe, Ausweise, Scheckkarten, Kreditkarten, Visa oder Zertifikate weisen häufig zur Erhöhung des Fälschungsschutzes Fensterbereiche auf, in denen Sicherheitselemente angeordnet sind, welche in Auflicht und/oder Durchlicht betrachtet werden können. Zur Herstellung derartiger Fensterbereiche werden in das Trägersubstrat zunächst typischerweise mittels Stanzen Durchbrechungen eingebracht, welche anschließend mittels einer die entsprechenden Sicherheitselemente aufweisenden Folie abgedeckt werden. Alternativ zum Einbringen der Durchbrechungen mittels Stanzen kommen auch Schneideverfahren, wie beispielsweise Wasserstrahlschneiden, zum Einsatz. Allen bekannten Verfahren zur Herstellung der Fensterbereiche ist dabei gemeinsam, dass der entfernte Teil des Trägersubstrats der den Fensterbereich ausbildet als Rest bzw. Abfall zurückbleibt. Hierdurch entsteht nicht nur Abfall, sondern dieser muss häufig aufwendig gesammelt und entsorgt werden, da insbesondere für Trägersubstrate aus dem Sicherheitsbereich entsprechende Auflagen bestehen, welche eine Entsorgung ohne wiederverwendbare Reste, wie beispielsweise Verbrennen, anordnen.

So offenbart die DE 43 34 847 A1 das Erzeugen einer Durchbrechung mittels Stanz- oder Schneideverfahren in einem Wertdokument, wobei als Schneideverfahren beispielsweise das Laserschneiden eingesetzt werden kann.

Die EP 2 533 982 B1 beschreibt ein Sicherheitselement für ein Wertdokument, das eine Reihe von Öffnungen umfasst, wobei die Anordnung der Öffnungen ein Datenelement bildet. Die Öffnungen werden dabei durch eine Laserperforation erzeugt.

EP 1 997 643 A2 betrifft ein Sicherheitsdokument und Verfahren zu dessen Herstellung.

EP 2 384 901 A1 betrifft ein Wertdokument mit Ausnehmung.

WO 2011/138007 A1 betrifft einen Datenträger mit Polymersubstrat mit Motivbereich.

DE 10 2010 053052 A1 betrifft einen Datenträger mit Kennzeichnung.

WO 2004/097112 A1 betrifft ein flächiges Sicherheitselement und Herstellungsverfahren für dasselbe.

DE 10 2006 051 524 A1 betrifft ein Sicherheitselement.

DE 10 2011 119213 A1 betrifft Verfahren zum Herstellen eines Wertdokumentsubstrats, Vorrichtung und Wertdokumentsubstrat.

DE 10 2011 103 000 A1 betrifft Verfahren und Vorrichtung zum Heißprägen.

WO 2017/076872 A2 betrifft ein Verfahren und eine Applikationsvorrichtung zum Applizieren einer Übertragungslage einer Folie auf ein Substrat.

DE 10 2016 201976 B3 betrifft eine Vorrichtung und ein Verfahren zur Bearbeitung eines Substrats.

Der Erfindung liegt nun die Aufgabenstellung zugrunde, ein verbessertes Dokument sowie ein verbessertes Verfahren zur Herstellung eines Dokuments bereitzustellen.

Diese Aufgabe wird gelöst von einem Dokument nach Anspruch 1. Diese Aufgabe wird weiter gelöst von einem Verfahren nach Anspruch 12 zur Herstellung eines Dokuments nach einem der Ansprüche 1 bis 11. Vorzugsweise werden die Schritte des Verfahrens in der Reihenfolge a), b), c) oder a), c), b) ausgeführt. Insbesondere werden die Schritte des Verfahrens in einer beliebigen Reihenfolge ausgeführt, wobei ein oder mehrere der Schritte c), a), b) insbesondere bevorzugt nicht ausgeführt werden, wie beispielsweise in der Reihenfolge a), c), c), und/oder insbesondere bevorzugt mehrfach ausgeführt werden, wie beispielsweise in der Reihenfolge a), b), b), c), c).

Das Trägersubstrat kann einschichtig oder auch mehrschichtig ausgebildet sein.

Hierbei hat sich gezeigt, dass durch das erfindungsgemäße Dokument und durch das erfindungsgemäße Verfahren zur Herstellung eines Dokuments eine neue und verbesserte Art von Durchbrechungen in Trägersubstraten erzeugt bzw. bereitgestellt wird. Dadurch, dass die Dekorlage in den durchbrochenen Bereichen von der Rückseite des Trägersubstrats her sichtbar ist, ergeben sich für einen Betrachter aufgrund des hohen Kontrasts zwischen dem vorzugsweise matt und hell ausgebildeten Trägersubstrat und der durch die Durchbrechungen sichtbaren Dekorlage besonders einprägsame optische Eindrücke und Effekte. Weiter ermöglicht das Dokument, dass in der Dekorlage vorhandene Merkmale, insbesondere vorhandene, grob vorstrukturierte Merkmale, aufgrund der Ausgestaltung der durchbrochenen Bereiche besonders prägnant hervortreten. Weiter wird es durch das Verfahren ermöglicht, die Durchbrechungen nach Applikation der Dekorschicht in das Trägersubstrat einzubringen. Hierdurch wird es ermöglicht, geschlossene Außenkonturen einzubringen, ohne dass der durchbrochene Bereich ab- bzw. hinausfällt, da die Dekorlage diesen fixiert. Hierdurch wird einerseits Abfall vermieden und andererseits werden hierdurch neuartige Durchbrechungen bzw. Fensterbereiche ermöglicht. Weiter wirkt die aufgebrachte Dekorlage insgesamt stabilisierend, insbesondere für ein sich an das Aufbringen der Dekorlage anschließendes Durchbrechen des Trägersubstrats.

Die Bezeichnung Dokument schließt auch Verwendungsmöglichkeiten des Trägersubstrats als Verpackung, Teil einer Verpackung, Etiketten oder auch anderweitige Verwendungen ein, bei denen eine Ausbildung von Durchbrechungen nützlich und sinnvoll ist. Das Trägersubstrat kann also eine Verpackung, Teil einer Verpackung, eine Trägerlage oder eine sonstige Schicht eines Etiketts oder eine Schicht einer Marke, einer Banderole oder ähnlichem sein. Insbesondere ein solches Etikett, Marke, Banderole kann dann auf ein weiteres Substrat aufbringbar sein, beispielsweise als Steuermarke, Steuerbanderole, Siegel, Wertmarke, Kennzeichen.

Die Bezeichnungen Oberseite und/oder Unterseite dienen hierbei insbesondere der Unterscheidung der Oberflächen des Trägersubstrats und stellen insbesondere ein Bezugssystem dar. Es ist jedoch auch möglich, anstatt dieser Bezugsbezeichnungen die Bezeichnungen erste Seite und zweite Seite zu verwenden.

Unter Bereich wird hierbei jeweils eine definierte Fläche einer Schicht oder Lage verstanden, die bei Betrachtung senkrecht zu einer von dem Trägersubstrat aufgespannten Ebene eingenommen wird. So weist beispielsweise das Trägersubstrat ein oder mehrere erste Bereiche auf, wobei jeder der Bereiche jeweils eine definierte Fläche bei Betrachtung senkrecht zu einer von dem Trägersubstrat aufgespannten Ebene einnimmt.

Unter Durchbrechen einer Schicht wird hierbei das vollständige Entfernen einer Schicht, insbesondere mittels Laserschneiden und/oder Laserablation, verstanden. Wird beispielsweise eine Schicht in einem Bereich durchbrochen, ist die entsprechende Schicht in diesem Bereich vollständig entfernt. Die Durchbrechung erfolgt hierbei bevorzugt aufgrund von Laserschneiden und/oder Laserablation, so dass die durchbrochenen Schichten in den entsprechenden Bereichen rückstandslos abgetragen und/oder ablatiert und/oder verbrannt und/oder verdampft werden. So wird beispielsweise die zumindest eine Schicht in den ein oder mehreren ersten Bereichen, insbesondere mittels Laserschneiden und/oder Laserablation, vollständig entfernt, so dass die zumindest eine Schicht in den ein oder mehreren ersten Bereichen rückstandslos abgetragen ist.

Vorzugsweise werden einer oder mehrere der ersten und/oder zweiten Bereiche direkt anschließend oder in einem weiteren Schritt nicht vollständig abgetragen bzw. durchbrochen, so dass eine Gravur oder eine Art Gravur im Trägersubstrat entsteht, welche mit dem restlichen Design des Trägersubstrat kombiniert werden kann.

Aufgrund dieser Durchbrechung bzw. vollständigen Entfernung der entsprechenden Schichten wird es ermöglicht, dass kein Rest bzw. Abfall zurückbleibt, da die durchbrochenen bzw. vollständig entfernten Bereiche vielmehr aufgrund der rückstandslosen Laserung ablatiert und/oder verbrannt und/oder verdampft werden. Hierdurch fällt einerseits bereits kein Abfall an und andererseits wird dessen aufwendige Entsorgung mit dem dazugehörigen Aufwand einer entsprechenden Protokollierung und Absicherung vermieden, wodurch die Herstellungskosten gesenkt werden können. Ferner bleiben aufgrund dieser Durchbrechung bzw. vollständigen Entfernung insbesondere keine Reste oder Grate des Trägersubstrats übrig, welche im weiteren Verarbeitungsprozess, insbesondere aufgrund der typischerweise hohen Laufgeschwindigkeit des Trägersubstrats bei der Verarbeitung, zu Problemen, wie Verunreinigungen, führen können. Hierdurch wird der Ausschuss verringert.

Insbesondere kommt es während der Laserung bei Trägersubstraten aus Papier zu lokalen Verbrennungsprozessen an der Stelle der Einwirkung der Laserenergie. Es ist vorteilhaft, die dabei entstehenden gasförmigen und/oder staubartigen Rauchgase schnell und möglichst vollständig mit zumindest einer Absaugeinrichtung abzusaugen und/oder mit zumindest einer Gebläseeinrichtung wegzublasen, um zu verhindern, dass sich auf dem Trägersubstrat Verschmutzungen, wie beispielsweise Ruß, durch diese Rauchgase ablagern und in möglichen nachfolgenden Verfahrensschritten nachteilig auftreten.

Vorzugsweise erfolgt die Absaugung der Rauchgase in einer Kammer, in der auch die Laserung erfolgt. Insbesondere sind mehrere Kammern miteinander verbunden, wobei in einer oder mehrerer der verbundenen Kammern Laserungen erfolgen. Die Kammer oder eine oder mehrere oder alle der verbundenen Kammern sind vorzugsweise in sich geschlossen, wobei bevorzugt kein Austausch von Luft, und/oder Gasen zwischen der Kammer bzw. den verbundenen Kammern und der Außenwelt stattfindet. Die Kammer weist insbesondere zumindest ein Sichtfenster auf. In der Kammer erfolgt die Absaugung bevorzugt gezielt, so dass keine sehr große Saugleistungen erforderlich sind. Weiterhin ist bei einer Absaugung innerhalb der Kammer das Risiko reduziert, dass während der Absaugung Fremdkörper unterschiedlichster Größe mit angesaugt werden, die insbesondere die Laserung und/oder andere Verfahrensschritte behindern.

Unter sichtbar wird hierbei verstanden, dass die Dekorschicht für einen Betrachter bei Betrachtung des Dokuments durch das unbewaffnete menschliche Auge, insbesondere durch einen Sensor oder eine Sensoreinheit bei Erfassung des Dokuments, von der Unterseite des Trägersubstrats her erkennbar ist.

Weitere vorteilhafte Ausgestaltungen der Erfindung sind in den Unteransprüchen bezeichnet.

Es ist von Vorteil, wenn die Dekorlage in den ein oder mehreren ersten Bereichen zumindest auf der dem Trägersubstrat zugewandten Seite und/oder auch auf der dem Trägersubstrat abgewandten Seite für einen Betrachter wahrnehmbare optische Effekte, insbesondere optisch variable Effekte, definiert und/oder vorbestimmt, welche bei Betrachtung des Dokuments von der Unterseite des Trägersubstrats her sichtbar sind. Die Dekorlage definiert somit durch ihre Ausgestaltung die in den freigelegten ein oder mehreren ersten Bereichen von der Unterseite des Trägersubstrats für einen Betrachter sichtbaren optischen Effekte. In den nicht freigelegten Bereichen der dem Trägersubstrat zugewandten Seite der Dekorlage werden die optischen Effekte durch das Trägersubstrat abgedeckt und sind dadurch nicht oder nur schwach optisch wirksam.

Vorzugsweise stellt die Oberseiten und/oder die Unterseite des Trägersubstrats jeweils ein oder mehrere für einen Betrachter oder einen Sensor oder eine Sensoreinheit erfassbare optische und/oder optisch variable Effekte bereit, wobei einer oder mehrere der optischen bzw. optisch variablen Effekte unterschiedliche Farben bereitstellen, und wobei insbesondere zumindest einer der optischen bzw. optische variablen Effekte in dem zumindest einem freigelegten ersten Bereich bereitgestellt wird.

Beispielsweise kann ein Beobachter bei Betrachtung des Dokuments einen überraschenden zwei- oder mehrfarbigen optischen Effekt erfassen, wobei die Oberseite des Trägersubstrats einen farbigen optischen Effekt in einer ersten Farbe, zum Beispiel blau, und auf der Unterseite des Trägersubstrats einen weiteren optischen Effekt in einer zweiten Farbe, zum Beispiel grün, bereitstellt, und wobei der weitere optische Effekt ohne den freigelegten ersten Bereich oder die freigelegten ersten Bereiche für den Beobachter nicht erfassbar wäre.

Zweckmäßigerweise ist das Trägersubstrat ein Papiersubstrat, insbesondere ein einschichtiges Papiersubstrat. Es ist auch möglich, dass das Trägersubstrat Baumwollfasern, Holzfasern, Zellstofffasern, Textilfasern und/oder Kunststofffasern umfasst. Derartige Trägersubstrate können mittels eines Lasers, insbesondere durch lokale Verbrennung oder Verdampfung, rückstandslos entfernt werden.

Weiter ist es auch möglich, dass das Trägersubstrat eine oder mehrere, insbesondere transparente, Kunststofflagen umfasst, welche auf der Oberseite und/oder Unterseite des Trägersubstrats angeordnet sind, wobei insbesondere zumindest die auf der Unterseite des Trägersubstrats angeordneten ein oder mehreren, insbesondere transparenten, Kunststofflagen in den ein oder mehreren ersten Bereichen mittels des Lasers durchbrochen sind. Hierdurch wird gewährleistet, dass die Dekorlage in den ein oder mehreren ersten Bereichen bei Betrachtung des Dokuments von der Unterseite des Trägersubstrats her sichtbar ist.

Es ist dabei vorteilhaft, wenn die Kunststofflagen eine größere Fläche bedecken als die Dekorlage und die Dekorlage überlappen und/oder überragen. Ist die Dekorlage in Streifenform ausgeführt, ist es vorteilhaft, wenn die Kunststofflagen die Dekorlage an beiden Längsseiten überragen. Ist die Dekorlage in Patch-Form ausgeführt, ist es vorteilhaft, wenn die Kunststofflagen die Dekorlage allseitig überragen. Es ist dabei auch vorteilhaft, wenn die Kunststofflagen die ein oder mehreren ersten und/oder zweiten und/oder dritten Bereiche vollständig überdecken und/oder die ein oder mehreren ersten und/oder zweiten und/oder dritten Bereiche allseitig überragen.

So ist es auch möglich, dass das Verfahren weiter folgenden Schritt umfasst, welcher insbesondere vor dem Schritt b) und/oder c) durchgeführt wird: - Aufbringen von einer oder mehreren, insbesondere transparenten, Kunststofflagen, welche insbesondere auf der Oberseite und/oder Unterseite des Trägersubstrats aufgebracht werden. Hierdurch können die ein oder mehreren ersten Bereiche, in welchen die zumindest eine Schicht des Trägersubstrats durchbrochen wird, verschlossen werden, so dass beispielsweise keine Verunreinigungen in die freigelegten Bereiche eindringen können.

Vorteilhafterweise ist das Trägersubstrat ein mehrschichtiges Hybridsubstrat, welches ein oder mehrere Papierlagen und ein oder mehrere Kunststofflagen aufweist, wobei insbesondere die ein oder mehreren Papierlagen in den ein oder mehreren ersten Bereichen mittels des Lasers durchbrochen sind. Hierdurch wird es ermöglicht, dass die Dekorlage in den ein oder mehreren ersten Bereichen bei Betrachtung des Dokuments von der Unterseite des Trägersubstrats her sichtbar ist.

Es ist auch möglich, dass das Trägersubstrat ein mehrschichtiges Polymersubstrat ist, welches eine transparente Kunststofflage und ein- oder mehrere opake Schichten aufweist, wobei insbesondere die ein- oder mehreren opaken Schichten in den ein oder mehreren ersten Bereichen mittels des Lasers durchbrochen sind. Auch hierdurch wird es ermöglicht, dass die Dekorlage in den ein oder mehreren ersten Bereichen bei Betrachtung des Dokuments von der Unterseite des Trägersubstrats her sichtbar ist.

Vorzugsweise weist das Trägersubstrat eine Schichtdicke zwischen 30 µm und 250 µm, bevorzugt zwischen 50 µm und 100 µm, auf. Derartige Schichtdicken können mittels eines Lasers gut durchbrochen werden, so dass einerseits eine rückstandslose Entfernung und andererseits filigrane Durchbrechungen gewährleistet werden.

Es ist von Vorteil, wenn das Trägersubstrat Zusatzstoffe, insbesondere Sicherheitsfasern und/oder Sicherheitspigmente und/oder Farbstoffe, aufweist.

Die zumindest eine Schicht des Trägersubstrats ist in ein oder mehreren zweiten Bereichen mittels des Lasers derart durchbrochen, dass die Dekorlage in den ein oder mehreren zweiten Bereichen bei Betrachtung des Dokuments von der Unterseite des Trägersubstrats her sichtbar ist, wobei die ein oder mehreren zweiten Bereiche ein zu den ein oder mehreren ersten Bereichen unterschiedliches Muster und/oder eine unterschiedliche Kontur und/oder eine unterschiedliche Codierung aufweisen.

So ist es weiter möglich, dass das Verfahren weiter folgenden Schritt umfasst, welcher insbesondere vor dem Schritt b) durchgeführt wird: d) Durchbrechen zumindest einer Schicht des Trägersubstrats in ein oder mehreren zweiten Bereichen mittels eines Lasers derart, dass die Dekorlage in den ein oder mehreren zweiten Bereichen bei Betrachtung des Dokuments von der Unterseite des Trägersubstrats her sichtbar ist.

Hierdurch können insbesondere unterschiedliche Motive und/oder Muster erzeugt werden, welche von der Unterseite des Trägersubstrats her sichtbar sind, so dass hierdurch die Einprägsamkeit und damit der Fälschungsschutz des Dokuments weiter erhöht wird.

Auch hier ist es von Vorteil, wenn die Dekorlage in den ein oder mehreren zweiten Bereichen zumindest auf der dem Trägersubstrat zugewandten Seite und/oder auch auf der dem Trägersubstrat abgewandten freien Seite für einen Betrachter wahrnehmbare optische Effekte, insbesondere optisch variable Effekte, definiert und/oder vorbestimmt, welche bei Betrachtung des Dokuments von der Unterseite des Trägersubstrats her sichtbar sind. Die Dekorlage definiert somit durch ihre Ausgestaltung die in den freigelegten ein oder mehreren zweiten Bereichen von der Unterseite des Trägersubstrats für einen Betrachter sichtbaren optischen Effekte. In den nicht freigelegten Bereichen der dem Trägersubstrat zugewandten Seite der Dekorlage werden die optischen Effekte vorzugsweise durch das Trägersubstrat abgedeckt und sind dadurch nicht oder nur schwach optisch wirksam.

Weiter ist es möglich, dass die ein oder mehreren ersten Bereiche mit den ein oder mehreren zweiten Bereichen verbunden sind und/oder sich zumindest bereichsweise überlappen.

Vorteilhafterweise ist das Trägersubstrat in den ein oder mehreren ersten und/oder zweiten Bereichen vollständig durchbrochen. So ist auch möglich, dass in Schritt c) und/oder d) das Trägersubstrat in den ein oder mehreren ersten und/oder zweiten Bereichen vollständig durchbrochen wird.

Gemäß eines weiteren Ausführungsbeispiels der Erfindung liegt jeder der ein oder mehreren ersten und/oder zweiten Bereiche innerhalb eines vordefinierten Flächenbereichs, wobei bei Betrachtung senkrecht zu einer von dem Trägersubstrat aufgespannten Ebene jeder der ein oder mehreren ersten und/oder zweiten Bereiche insbesondere maximal 25%, bevorzugt maximal 10%, der Fläche des jeweiligen vordefinierten Flächenbereichs oder der Fläche des jeweiligen Dokuments umfasst. Der vordefinierte Flächenbereich umfasst insbesondere eine Teilfläche oder die Gesamtfläche des Dokuments.

Beispielsweise entspricht eine der lateralen Abmessungen des vordefinierten Flächenbereichs der Höhe des Dokuments, insbesondere der Höhe einer Banknote, und eine weitere laterale Abmessung ist frei gewählt.

Unter vordefiniert wird hierbei ein vorbestimmter Wert oder Wertebereich bzw. eine vorbestimmte Form oder Geometrie verstanden, welche insbesondere 100% der Fläche umfasst. So wird beispielsweise ein vordefinierter Flächenbereich durch ein Rechteck mit einer bestimmten Flächenbelegung bestimmt. Vorzugsweise entspricht dieser Flächenbereich 100%, so dass von diesem vordefinierten Flächenbereich insbesondere maximal 25%, bevorzugt maximal 10%, durch Durchbrechungen in den ein oder mehreren ersten und/oder zweiten Bereichen entfernt sind.

Hierdurch können besonders einprägsame optische Effekte erzeugt werden, da aufgrund der geringen Flächenbelegung der ein oder mehreren ersten und/oder zweiten Bereiche ein hoher Kontrast zwischen dem Trägersubstrat und der durch die ein oder mehreren ersten und/oder zweiten Bereiche sichtbaren Dekorschicht entsteht.

Weiter ist es von Vorteil, wenn die Breite, insbesondere die Linienbreite, und/oder der Durchmesser der ein oder mehreren ersten Bereiche und/oder zweiten Bereiche bei Betrachtung senkrecht zu einer von dem Trägersubstrat aufgespannten Ebene maximal 2 mm, bevorzugt maximal 1 mm, beträgt.

So ist es auch möglich, dass in dem Schritt c) und/oder d) der Laserstrahl mittels eines Linsensystems und/oder mittels eines mehr als eine, vorzugsweise mehr als zwei Bewegungsachsen aufweisenden Laser-Beschriftungskopfes derart aufgeweitet wird, dass der Strahldurchmesser im Fokuspunkt maximal 2 mm, bevorzugt maximal 1 mm, beträgt.

Hierdurch wird es möglich, auf der Unterseite der Dekorlage grob vorstrukturierte Merkmale, wie beispielsweise Farbflächen oder Flächen mit optisch variablen Effekten, mittels filigraner Durchbrechungen in dem Trägersubstrat freizulegen. Durch ein derartiges Freilegen können besonders einprägsame und kontrastreiche optische Effekte erzielt werden, welche von der Unterseite des Trägersubstrats her sichtbar sind.

Weiter ist es zweckmäßig, wenn die Breite, insbesondere die Linienbreite, und/oder der Durchmesser der ein oder mehreren ersten Bereiche und/oder zweiten Bereiche bei Betrachtung senkrecht zu einer von dem Trägersubstrat aufgespannten Ebene derart gewählt ist, dass die Dekorlage in den ein oder mehreren ersten Bereichen und/oder zweiten Bereichen bei Betrachtung des Dokuments von der Unterseite des Trägersubstrats her mit dem menschlichen Auge sichtbar ist, und/oder dass die Breite, insbesondere die Linienbreite, und/oder der Durchmesser der ein oder mehreren ersten Bereiche und/oder zweiten Bereiche bei Betrachtung senkrecht zu einer von dem Trägersubstrat aufgespannten Ebene mindestens 20 µm, bevorzugt mindestens 50 µm, besonders bevorzugt mindestens 100 µm, beträgt. Hierzu ist es zweckmäßig, dass in dem Schritt c) und/oder d) ein Laser mit einem Strahldurchmesser im Fokuspunkt von mindestens 20 µm, bevorzugt mindestens 50 µm, besonders bevorzugt mindestens 100 µm, verwendet wird.

Hierbei hat sich gezeigt, dass mittels derartiger Breiten, insbesondere Linienbreiten, und/oder Durchmessern zum einen die Sichtbarkeit der Dekorlage in den ein oder mehreren ersten und/oder zweiten Bereichen von der Unterseite des Trägersubstrat her gewährleistet werden kann und andererseits besonders filigrane Durchbrechungen erzeugt werden können.

Das Dokument stellt in einem oder mehreren der ersten und/oder zweiten und/oder dritten Bereiche, insbesondere in Bereichen umfassend die Dekorschicht, einen ersten optischen Effekt, insbesondere einen ersten optisch variablen Effekt, bereit, welcher im Auflicht durch eine Sensoreinheit erfassbar ist.

Vorzugsweise stellt das Dokument in einem oder mehreren der ersten und/oder zweiten und/oder dritten Bereiche, insbesondere in Bereichen umfassend die Dekorschicht, einen ersten optischen Effekt, insbesondere einen ersten optisch variablen Effekt, bereit, welcher im Auflicht durch eine Sensoreinheit erfassbar ist und mit dem menschlichen Auge sichtbar ist, und/oder das Dokument weist in einem oder mehreren der ersten und/oder zweiten und/oder dritten Bereiche, insbesondere in Bereichen umfassend die Dekorschicht, zumindest einen ersten Transmissionsgrad auf, welcher im Durchlicht mittels einer Sensoreinheit erfassbar ist und/oder mit dem menschlichen Auge sichtbar ist, und weist in den Bereichen außerhalb der ersten und/oder zweiten und/oder dritten Bereiche, insbesondere in Bereichen umfassend die Trägerfolie und die zumindest eine Dekorschicht, bevorzugt in Bereichen umfassend die nicht durchbrochene Trägerfolie und die zumindest eine Dekorschicht, weiter bevorzugt innerhalb der ersten und/oder zweiten und/oder dritten Bereiche, zumindest einen zweiten Transmissionsgrad oder zumindest einen weiteren Transmissionsgrad auf, wobei der zumindest eine zweite Transmissionsgrad bzw. der zumindest eine weitere Transmissionsgrad im Durchlicht durch eine Sensoreinheit erfassbar ist und/oder mit dem menschlichen Auge sichtbar ist, wobei sich der zumindest eine erste Transmissionsgrad, der zumindest eine zweite Transmissionsgrad und/oder der zumindest eine weitere Transmissionsgrad zumindest teilweise voneinander unterscheiden oder der zumindest eine erste Transmissionsgrad, der zumindest eine zweite Transmissionsgrad und/oder der zumindest eine weitere Transmissionsgrad zumindest teilweise oder vollständig gleich sind.

Vorzugsweise weisen einer oder mehrere der dritten Bereiche zumindest einen dritten Transmissionsgrad auf, welcher sich von dem zumindest einen ersten und/oder dem zumindest einen zweiten Transmissionsgrad und/oder dem zumindest einen weiteren Transmissionsgrad unterscheidet oder teilweise oder vollständig gleich ist.

Insbesondere weist die Dekorlage und/oder das Trägersubstrat und/oder das Dokument umfassend die zumindest eine Dekorlage und das Trägersubstrat lokal unterschiedliche Transmissionsgrade auf.

Die Sensoreinheit ist vorzugsweise ausgewählt oder kombiniert aus: Kamera, insbesondere Kamera umfassend einen CCD-Chip (CCD = "Charge-coupled device"), einer IR-Kamera (IR = Infrarot), einer UV-Kamera (UV = ultraviolett), oder einem Transition-Edge-Sensor (TES).

Unter "Transmissionsgrad" wird vorzugsweise ein Maß verstanden, welches den transmittierten Anteil der im Durchlicht durch Bereiche des Dokuments, insbesondere der ersten, zweiten und/oder dritten Bereiche, hindurchdringenden elektromagnetischen Wellen oder des hindurchdringenden Lichts, insbesondere des hindurchdringenden infraroten Lichts und/oder des hindurchdringenden UV-Lichts, angibt.

Vorzugsweise unterscheiden sich der erste und der zweite Transmissionsgrad dabei um zumindest 0,1%, insbesondere um zumindest 1%, bevorzugt um zumindest 10%, insbesondere bevorzugt um zumindest 25%, besonders bevorzugt um zumindest 50% und stellen hierdurch insbesondere einen Kontrast bereit.

Die filigranen Durchbrechungen stellen einen vorteilhaften Fälschungsschutz dar, insbesondere durch die Überprüfbarkeit der filigranen Durchbrechungen im Auflicht und im Durchlicht. Im Auflicht werden vorzugsweise die lokal freiliegenden optischen Effekte der Dekorlage überprüft. Im Durchlicht weisen die filigranen Durchbrechungen auf Grund des dort lokal fehlenden Trägersubstrats einen höheren Transmissionsgrad auf als in den jeweils benachbarten Bereichen auf. Dieser Kontrast zwischen den filigranen Durchbrechungen, in denen lediglich die Dekorlage vorliegt und den benachbarten Bereichen, in denen das Trägersubstrat und die Dekorlage vorliegen, ist dann optisch überprüfbar. Ein Fälscher könnte die optischen Effekte in den filigranen Durchbrechungen mittels fein gedruckter Metallicpigmente oder Metallpigmente oder auch mittels filigran applizierter Heißprägefolien oder Kaltprägefolien zwar im Auflicht simulieren. Die Fälschung wäre aber im Durchlicht erkennbar, weil innerhalb der ersten und/oder zweiten und/oder dritten Bereiche bzw. der filigranen Durchbrechungen nun einen geringeren Transmissionsgrad vorliegt und beim echten Dokument innerhalb der ersten und/oder zweiten und/oder dritten Bereiche bzw. der filigranen Durchbrechungen einen höheren Transmissionsgrad vorliegen müsste. Das heißt, dass die filigranen Durchbrechungen im Durchlicht bei der Fälschung vergleichsweise dunkel erscheinen, beim echten Dokument aber vergleichsweise hell sein müssten.

Weiter ist es auch möglich, den Strahldurchmesser im Fokuspunkt in dem Schritt c) und/oder d) während des Durchbrechens der zumindest einen Schicht des Trägersubstrats zu variieren. Vorteilhafterweise wird hierbei der Fokus des Lasers, insbesondere mittels eines Linsensystems und/oder mittels eines mehr als eine, vorzugsweise mehr als zwei Bewegungsachsen aufweisenden Laser-Beschriftungskopfes, verändert. Hierdurch können die Breiten, insbesondere die Linienbreiten, und/oder Durchmesser der ein oder mehreren ersten und/oder zweiten Bereiche variiert werden.

Gemäß eines weiteren Ausführungsbeispiels der Erfindung ist zumindest ein dritter Bereich des Trägersubstrats mittels Stanzen und/oder mittels eines Lasers ausgeschnitten, insbesondere derart, dass die Dekorlage in dem zumindest einem dritten Bereich bei Betrachtung des Dokuments von der Unterseite des Trägersubstrats her sichtbar ist, insbesondere wobei der zumindest eine dritte Bereich eine um den Faktor von mindestens 4, bevorzugt mindestens 8, weiter bevorzugt um mindestens 10, größere Fläche aufweist als die ein oder mehreren ersten und/oder zweiten Bereiche.

So ist es möglich, dass das Verfahren weiter folgenden Schritt umfasst, welcher insbesondere vor dem Schritt b) durchgeführt wird: e) Ausschneiden zumindest eines dritten Bereichs des Trägersubstrats mittels Stanzen und/oder mittels eines Lasers, insbesondere derart, dass die Dekorlage in dem zumindest einen dritten Bereich bei Betrachtung des Dokuments von der Unterseite des Trägersubstrats her sichtbar ist.

Hierdurch ist es möglich, dass die Dekorschicht neben den ein oder mehreren ersten und/oder zweiten Bereichen auch in dem zumindest einen dritten Bereich von der Unterseite des Trägersubstrats her sichtbar ist. Dadurch, dass der zumindest eine dritte Bereiche eine größere Fläche als die insbesondere filigranen ein oder mehreren ersten und/oder zweiten Bereiche einnimmt, können beispielsweise großflächigere Motive in dem zumindest einen dritten Bereich mit filigranen Linien der ein oder mehreren ersten und/oder zweiten Bereichen kombiniert werden. Im Gegensatz zu den ein oder mehreren ersten und/oder zweiten Bereichen wird das Trägersubstrat in dem zumindest einen dritten Bereich nicht durchbrochen, sondern beispielsweise vielmehr gestanzt, wobei jedoch der ausgestanzte Abfall abgesaugt und entsorgt werden muss. Hierdurch kann beispielsweise die Fenstererzeugung mittels Stanzen und/oder Laserschneiden mit der vorliegenden Erfindung kombiniert werden.

Auch ist es möglich, dass die ein oder mehreren ersten und/oder zweiten Bereiche mit dem zumindest einen dritten Bereich verbunden sind und/oder sich zumindest bereichsweise überlappen.

Es ist von Vorteil, wenn die ein oder mehreren ersten und/oder zweiten Bereiche musterförmig, insbesondere als graphisches Motiv, alphanumerisch, linienförmig, punktförmig und/oder als maschinenlesbare Codierung, ausgestaltet sind. Ein Muster kann beispielsweise ein graphisch gestalteter Umriss, eine figürliche Darstellung, ein Bild, ein Motiv, ein Symbol, ein Logo, ein Portrait, ein alphanumerisches Zeichen, ein Text und/oder dergleichen sein oder eine Kombination eines oder mehrerer der vorstehenden Muster sein.

Es ist von Vorteil, wenn die ein oder mehreren dritten Bereiche musterförmig, insbesondere als graphisches Motiv und/oder als maschinenlesbare Codierung, ausgestaltet sind. Ein Muster kann beispielsweise ein graphisch gestalteter Umriss, ein Umriss einer figürlichen Darstellung, ein Motiv-Umriss, ein Symbol-Umriss, ein Logo-Umriss, oder dergleichen sein.

Die ein oder mehreren ersten und/oder zweiten und/oder dritten Bereiche sind vorzugsweise individualisiert und/oder personalisiert ausgebildet, sodass beispielsweise je Dokument und/oder je Dokument-Bogen und/oder je Dokument-Charge oder je ähnlichen Dokument-Gruppen jeweils angepasste ein oder mehrere erste und/oder zweite und/oder dritte Bereiche ausgebildet sein können.

Vorzugsweise wird jedes Dokument mit zumindest einem individualisierten ersten, zweiten und/oder dritten Bereich versehen, wobei insbesondere Banknoten jeweils einen ersten, zweiten und/oder dritten Bereich aufweisen, welcher ein oder mehrere zufällige Muster aufweist. Diese werden Muster beispielsweise mittels eines Computers berechnet und/oder mittels zumindest einer Pseudozufallsfunktion, Pseudozufallsverteilung, Zufallsfunktion, und/oder Zufallsverteilung berechnet, und/oder von einer Datenbank und/oder einer Cloud bereitgestellt. Beispielsweise können Passdokumente derart individualisiert werden, dass der zumindest eine, als Muster ausgestaltete erste, zweite, und/oder dritte Bereich das Portrait der jeweiligen Passdokumentinhaberin oder des jeweiligen Passdokumentinhabers bereitstellt. Insbesondere sind die Muster aus ein oder mehreren der ersten, zweiten und/oder dritten Bereiche zusammengesetzt.

Gemäß eines weiteren Ausführungsbeispiels der Erfindung sind die ein oder mehreren ersten Bereiche gemäß einem Linienraster angeordnet. Vorteilhafterweise entspricht die Rasterweite des Linienrasters im Wesentlichen der Schichtdicke des Trägersubstrats, und/oder beträgt die Rasterweite des Linienrasters zwischen 30 µm und 250 µm, bevorzugt zwischen 50 µm und 100 µm, weiter bevorzugt zwischen 70 µm und 90 µm. Hierdurch kann erreicht werden, dass die Dekorlage in Abhängigkeit von einem seitlichen Blickwinkel für einen Betrachter sichtbar ist. So ist es beispielsweise möglich, dass die Dekorlage für ein Betrachter, der unter einem seitlichen Blickwinkel von größer als 35°, bevorzugt größer als 25°, auf das Dokument blickt nicht sichtbar ist. Weiter ist es möglich, mittels einer blickwinkelabhängigen Sichtbarkeit der Dekorlage einen Farbwechseleffekt zu erzeugen.

Im Folgenden sind bevorzugte Ausgestaltungen der Dekorlage beschrieben:
Es ist möglich, dass die Dekorlage ein- oder mehrschichtig ausgeformt ist.

Auch ist es vorteilhaft, wenn die Dekorlage bereichsweise auf die Oberseite des Trägersubstrats aufgebracht ist, wobei die Dekorlage bevorzugt in Streifenform auf die Oberseite des Trägersubstrats aufgebracht ist, wobei sich der Streifen besonders bevorzugt von einer der Dokumentkanten zur der entsprechenden gegenüberliegenden Dokumentkante über das gesamte Dokument erstreckt. Insbesondere wird die Dekorlage zusätzlich oder alternativ in Patch-Form auf die Oberseite des Trägersubstrats aufgebracht, wobei der zumindest eine Patch einen beliebig begrenzten Bereich des Trägersubstrats abdeckt. Bevorzugt sind mehrere, bereichsweise vorliegende Dekorlagen auf dem Trägersubstrat vorgesehen, wobei die Dekorlagen insbesondere bevorzugt alle auf derselben Seite des Trägersubstrats und/oder auf jeweils unterschiedlichen Seiten des Trägersubstrats angeordnet sind.

Die Dekorlage überdeckt bei Betrachtung senkrecht zu einer von dem Trägersubstrat aufgespannten Ebene die ein oder mehreren ersten und/oder zweiten und/oder dritten Bereiche vollständig. Hierdurch kann sichergestellt werden, dass in allen durchbrochenen Bereichen die Dekorlage bzw. die von der Dekorlage erzeugten optischen Effekte von der Unterseite des Trägersubstrats her sichtbar sind. Weiter ist es möglich, dass die Dekorlage bei Betrachtung senkrecht zu einer von dem Trägersubstrat aufgespannten Ebene die vordefinierten Flächenbereiche vollständig überdeckt. Auch ist es zweckmäßig, wenn in Schritt b) die Dekorlage derart aufgebracht wird, dass die Dekorlage bei Betrachtung senkrecht zu einer von dem Trägersubstrat aufgespannten Ebene die ein oder mehreren ersten und/oder zweiten Bereiche und/oder dritten Bereiche und/oder die vordefinierten Flächenbereiche vollständig überdeckt.

Weiter ist es möglich, dass die Dekorlage bei Betrachtung senkrecht zu einer von dem Trägersubstrat aufgespannten Ebene die ein oder mehreren ersten und/oder zweiten und/oder dritten Bereiche lediglich bereichsweise überdeckt, wobei Teile der ein oder mehreren ersten und/oder zweiten und/oder dritten Bereiche freiliegen und insbesondere durchgehende Lücken im Trägersubstrat bilden, welche im Durchlicht einen weiteren optischen Effekt, bevorzugt eine hohe Transmissionsgrad, aufweisen.

Vorzugsweise weist die Dekorlage eine oder mehrere Farbschichten, eine oder mehrere Schichten mit optisch variablen Pigmenten, ein oder mehrere Dünnfilmschichtsysteme, eine oder mehrere einen optisch variablen Effekt erzeugende Schichten, eine oder mehrere Schichten mit Farbpigmenten und/oder gelösten Farbstoffen und/oder eine oder mehrere Schichten mit Mikrostrukturen auf. Vorteilhafterweise erzeugen die Schichten mindestens einen Farbeffekt im Bereich der für das menschliche Auge sichtbaren Wellenlängen, insbesondere in einem oder mehreren oder in dem gesamten Wellenlängenbereich von 400 nm bis 800 nm, und/oder in einem oder mehreren weiteren Wellenlängenbereichen, insbesondere in einem oder mehreren oder in dem gesamten ultravioletten Wellenlängenbereich und/oder in einem oder mehreren oder in dem gesamten infraroten Wellenlängenbereich bei Betrachtung des Dokuments von der Unterseite des Trägersubstrats her.

Hierdurch können besonders einprägsame optische Effekte, insbesondere optisch variable Effekte, erzeugt werden, welche insbesondere in Kombination mit dem hohen Kontrast zwischen den matten Trägersubstrat und den sichtbaren ein oder mehreren ersten und/oder zweiten Bereichen bei Betrachtung von der Unterseite des Trägersubstrats her für eine Erhöhung der Wiedererkennbarkeit und damit der Fälschungssicherheit dienen.

Weiter ist es möglich, dass die Dekorlage zumindest eine erste Schicht und eine zweite Schicht aufweist und die erste Schicht zwischen der Oberseite des Trägersubstrats und der zweiten Schicht angeordnet ist.

Vorzugsweise sind die erste und zweite Schicht ausgewählt aus der Gruppe eine oder mehrere Farbschichten, eine oder mehrere Schichten mit optisch variablen Pigmenten, ein oder mehrere Dünnfilmschichtsysteme, eine oder mehrere einen optisch variablen Effekt erzeugende Schichten, eine oder mehrere Schichten mit Farbpigmenten und/oder gelösten Farbstoffen und/oder eine oder mehrere Schichten mit Mikrostrukturen, insbesondere wobei die Schichten mindestens einen Farbeffekt im Bereich der für das menschliche Auge sichtbaren Wellenlängen, insbesondere im Wellenlängenbereich von 400 nm bis 800 nm, bei Betrachtung des Dokuments von der Unterseite des Trägersubstrats her erzeugen.

Es ist hierbei vorteilhaft, wenn die Mikrostrukturen ausgewählt sind aus der Gruppe Kinegram^{®}, Hologramme, Blazegitter, insbesondere asymmetrische Sägezahn-Reliefstrukturen, Beugungsstrukturen, insbesondere lineare sinusförmige Beugungsgitter oder gekreuzte sinusförmige Beugungsgitter oder lineare ein- oder mehrstufige Rechteckgitter oder gekreuzte ein- oder mehrstufige Rechteckgitter, Spiegelflächen, Mikrospiegel, Mikrolinsen, Mattstrukturen, insbesondere anisotrope oder isotrope Mattstrukturen, oder Kombinationen dieser Strukturen.

Bevorzugt sind folgende Kombinationen von erster und zweiter Schicht der Dekorlage zweckmäßig:
- die erste Schicht ist eine erste einen optisch variablen Effekt erzeugende Schicht und die eine zweite Schicht ist eine zweite einen optisch variablen Effekt erzeugende Schicht,
- die erste Schicht weist eine erste Mikrostruktur, insbesondere ein Kinegram^{®}, und die zweite Schicht weist eine zweite Mikrostruktur, insbesondere eine Beugungsstruktur Nullter Ordnung, auf,
- die erste Schicht weist eine erste Mikrostruktur, insbesondere ein Kinegram^{®}, und die zweite Schicht weist ein Dünnfilmschichtsystem auf,
- die erste Schicht ist eine erste Farbschicht und die zweite Schicht ist eine zweite Farbschicht, wobei die erste und die zweite Farbschicht unterschiedliche Farben, insbesondere aus dem RGB-Farbraum (RGB = Rot, Grün, Blau), aufweisen.

Auch ist es möglich, dass zumindest eine Schicht der Dekorlage in den ein oder mehreren ersten und/oder zweiten und/oder dritten Bereichen mittels eines Lasers durchbrochen ist. Weiter ist es möglich, dass die zumindest eine Schicht des Trägersubstrats in den ein oder mehreren ersten Bereichen mittels eines Lasers derart durchbrochen ist, dass die erste Schicht in den ein oder mehreren ersten Bereichen bei Betrachtung des Dokuments von der Unterseite des Trägersubstrats her sichtbar ist und dass die zumindest eine Schicht des Trägersubstrats und die erste Schicht der Dekorlage in den ein oder mehreren zweiten Bereichen mittels eines Lasers derart durchbrochen ist, dass die zweite Schicht in den ein oder mehreren zweiten Bereichen bei Betrachtung des Dokuments von der Unterseite des Trägersubstrats her sichtbar ist.

So ist es auch möglich, dass in dem Schritt c) weiter zumindest eine Schicht der Dekorlage mittels des Lasers durchbrochen wird, insbesondere dass die Dekorlage eine erste Schicht und eine zweite Schicht aufweist und die erste Schicht zwischen der Oberseite des Trägersubstrats und der zweiten Schicht angeordnet ist, wobei in dem Schritt c) die erste Schicht der Dekorlage in den ein oder mehreren ersten und/oder zweiten und/oder dritten Bereichen mittels des Lasers aus Richtung der Unterseite durchbrochen wird. Hierdurch wird es möglich, in Abhängigkeit von der Durchbrechung der Schichten des Trägersubstrats und der Dekorlage aus Richtung der Unterseite der Trägersubstrats je nach Ausgestaltung der Dekorlage verschiedene optische Eindrücke in den ein oder mehreren ersten und/oder zweiten und/oder dritten Bereichen für einen Betrachter sichtbar zu machen bzw. freizulegen. So kann beispielsweise in der in einem ersten Bereich freigelegten ersten Schicht ein erster Farbeindruck erzeugt werden und in einem zweiten Bereich ein zweiter Farbeindruck erzeugt werden, so dass insgesamt für einen Betrachter ein mehrfarbiges Motiv freigelegt wird, welches von der Unterseite des Trägersubstrats her sichtbar ist. Beispielsweise kann ein solches mehrfarbiges Motiv ein Wappen oder eine farbige Blüte mit grünen Blättern sein.

Vorzugsweise wird die erste Schicht auf der vom Trägersubstrat abgewandten Seite der Dekorlage angeordnet und stellt insbesondere zu dieser Seite hin optisch variable Effekte bereit. Bevorzugt ist die zweite Schicht auf der dem Trägersubstrat zugewandten Seite der Dekorlage angeordnet und stellt dort bevorzugt durch entsprechendes Freilegen in den ersten und/oder zweiten und/oder dritten Bereichen jeweils optische Effekte bereit.

Es ist auch möglich, dass die erste und zweite Schicht auf der dem Trägersubstrat zugewandten Seite der Dekorlage angeordnet sind und dass eine dritte Schicht auf der vom Trägersubstrat abgewandten Seite der Dekorlage angeordnet ist und zu dieser Seite hin optisch variable Effekte bereitstellt.

Weiter ist es möglich, dass die Dekorlage zumindest bereichsweise mindestens eine Reflexionsschicht, insbesondere eine Metallschicht und/oder eine HRI- oder LRI-Schicht (*engl.* high refractive index - HRI, low refractive index - LRI), umfasst. Bei der Metallschicht handelt es sich vorzugsweise um eine Metallschicht aus Chrom, Aluminium, Gold, Kupfer, Silber oder einer Legierung solcher Metalle, insbesondere die im Vakuum in einer Schichtdicke von 0,01 µm bis 0,15 µm aufgedampft wird. Weiter ist es auch möglich, dass die Reflexionsschicht von einer transparenten Reflexionsschicht gebildet wird, beispielsweise einer dünnen oder fein strukturierten metallischen Schicht oder einer HRI- oder LRI-Schicht. Eine solche dielektrische Reflexionsschicht besteht beispielsweise aus einer aufgedampften Schicht aus einem Metalloxid, Metallsulfid, Titanoxid, etc., mit einer Dicke von 10 nm bis 150 nm. Es ist auch möglich, eine Kombination aus zumindest einer Metallschicht und zumindest einer dielektrischen Reflexionsschicht zu verwenden.

Zweckmäßigerweise umfasst die Dekorlage zumindest eine Trägerfolie, zumindest eine Primerschicht, insbesondere zumindest eine Lackschicht, bevorzugt zumindest eine Dekorschicht, und/oder zumindest eine Haftschicht. Die Trägerfolie besteht insbesondere aus PET (= Polyethylenterephthalat), PEN (= Polyethylennaphthalat), PE (= Polyethylen), PI = (Polyimid), PP (= Polypropylen), PC oder PTFE (= Polytetrafluorethylen). Bevorzugt handelt es sich bei der Haftschicht um eine Heiß- oder Kaltklebeschicht, die insbesondere Acrylate, PVC, Polyurethan oder Polyester umfasst. Bei der Primerschicht handelt es sich um eine Schicht, welche vorzugsweise Acrylate, PVC, Polyurethan oder Polyester umfasst.

Weiter ist es zweckmäßig, wenn die Dekorlage eine optische Trennschicht, insbesondere eine optisch intransparente Schicht, umfasst, welche bevorzugt die bei Betrachtung des Dokuments von der Oberseite des Trägersubstrats her sichtbaren optischen Eindrücke und/oder Effekte, von den bei Betrachtung des Dokuments von der Unterseite des Trägersubstrats her in den ein oder mehreren ersten und/zweiten Bereichen sichtbaren optischen Eindrücke und/oder Effekte trennt. Die optische Trennschicht kann beispielsweise eine opake Metallschicht und/oder eine opake Farbschicht sein.

Weiter ist es möglich, dass die Dekorlage zumindest bereichsweise transparent ist. Hierdurch können insbesondere die ein oder mehreren ersten und/oder zweiten Bereiche bei Betrachtung des Dokuments von der Unterseite des Trägersubstrats her im Durchlicht betrachtet werden.

Auch ist es zweckmäßig, wenn die Dekorlage eine Transferlage einer Heißprägefolie oder einer Kaltprägefolie ist oder wenn die Dekorlage eine Laminierfolie ist.

Auch ist es bevorzugt, wenn die Toleranzwerte zwischen der Position der Dekorlage und der Position der Durchbrechungen in dem ein oder mehreren ersten und/oder zweiten Bereichen und/oder dem zumindest einen dritten Bereich zwischen ± 0,1 mm und ± 2,0 mm, bevorzugt zwischen ± 0,3 mm und ± 1,5 mm, betragen. Bevorzugt erfolgt hierzu in dem Schritt b) das Aufbringen einer Dekorlage auf das ein- oder mehrschichtige Trägersubstrat in Abhängigkeit von Registermarken, beispielsweise Druckmarken und/oder Wasserzeichen und/oder Steueröffnungen. Weiter ist es auch zweckmäßig, wenn in dem Schritt c) das Durchbrechen der zumindest einen Schicht des Trägersubstrats in Abhängigkeit von derartigen Registermarken erfolgt.

Alternativ zum vorbeschriebenen registergenauen Aufbringen der Dekorlage ist es auch möglich, die Dekorlage in beliebiger relativer Position zu den Durchbrechungen aufzubringen, also "unregistriert" aufzubringen.

Unter Register oder Passer bzw. Registergenauigkeit oder Passergenauigkeit ist eine Lagegenauigkeit zweier oder mehrerer Elemente und/oder Schichten relativ zueinander zu verstehen. Dabei soll sich die Registergenauigkeit innerhalb einer vorgegebenen Toleranz bewegen und dabei möglichst gering sein. Gleichzeitig ist die Registergenauigkeit von mehreren Elementen und/oder Schichten zueinander ein wichtiges Merkmal, um die Prozesssicherheit zu erhöhen. Die lagegenaue Positionierung kann dabei insbesondere mittels sensorischer, vorzugsweise optisch detektierbarer Passermarken oder Registermarken erfolgen. Diese Passermarken oder Registermarken können dabei entweder spezielle separate Elemente oder Bereiche oder Schichten darstellen oder selbst Teil der zu positionierenden Elemente oder Bereiche oder Schichten sein.

So ist es auch möglich, dass der Schritt b) und/oder der Schritt c) weiter folgende Schritte umfasst: - Erfassen der Positionsdaten mindestens eines Sicherheitsmerkmals des Trägersubstrats, insbesondere eines Wasserzeichens und/oder eines gedruckten Merkmals; - optional Korrigieren der erfassten Positionsdaten mittels eines Algorithmus in korrigierte Positionsdaten; - Einbringen der Steueröffnungen in das Trägersubstrat auf Basis der erfassten Positionsdaten, insbesondere auf Basis der korrigierten Positionsdaten, insbesondere mittels eines Lasers. Weiter ist es vorteilhaft, wenn der Schritt b) weiter folgenden Schritt umfasst: - Recken der Dekorlage vor Applikation der Dekorlage auf das Trägersubstrat, wobei die Reckung der Dekorlage zwischen 0% und 10%, bevorzugt zwischen 0% und 5%, beträgt.

Insbesondere weist die Dekorlage bei Betrachtung eines definierten Teilbereichs der Dekorlage vor dem Recken eine um etwa 0% und 10%, bevorzugt zwischen 0% und 5%, geringere Länge dieses Teilbereichs der Dekorlage als entsprechende, zugeordnete Teilbereich des Trägersubstrats auf, damit nach dem Recken eine weitgehend identische Länge der Teilbereiche der Dekorlage und des Trägersubstrats vorliegt. Insbesondere kann diese Länge auch mittels Motivabständen auf der Dekorlage und auf dem Trägersubstrat definiert werden, wobei dann vor dem Recken ein um etwa 0% und 10%, bevorzugt zwischen 0% und 5%, geringerer Motivabstand auf der Dekorlage als auf dem Trägersubstrat vorliegt. Nach dem Recken stimmen bevorzugt beide Motivabstände überein oder nahezu überein.

Hierdurch wird erreicht, dass insbesondere die in den ein oder mehreren ersten und/oder zweiten und/oder dritten Bereichen von der Dekorlage erzeugten optischen Effekte mit hoher Genauigkeit freigelegt werden, da die Dekorlage mit möglichst geringen Toleranzwerten aufgebracht wird und/oder die Durchbrechung der mindestens einen Schicht des Trägersubstrats mit hoher Genauigkeit erfolgt.

Im Folgenden sind bevorzugte Ausgestaltungen des Verfahrens zur Herstellung eines Dokuments beschrieben:
Es ist zweckmäßig, wenn in dem Schritt c) das Durchbrechen der zumindest einen Schicht des Trägersubstrats aus Richtung der Unterseite des Trägersubstrats erfolgt.

Gemäß eines weiteren Ausführungsbeispiels der Erfindung wird in dem Schritt c) und/oder d) ein Gaslaser, insbesondere ein CO₂-Laser, und/oder ein Festkörperlaser, insbesondere ein Nd:YAG-Laser, verwendet.

Der Laser wird dabei bevorzugt mittels elektrischer Signale angesteuert, die mittels einer elektronischen Steuerung erzeugt werden. Diese elektronische Steuerung gibt insbesondere auch die Motivform der zu erzeugenden Durchbrechungen vor.

Durch diese elektronische Ansteuerung sind individualisierte oder personalisierte Signale für den Laser möglich. Die entsprechenden Informationen dafür können beispielsweise von einer Datenbank und/oder einer Cloud bereitgestellt werden. Die Datenbank und/oder die Cloud kann eine spätere Überprüfung der individualisierten und/oder personalisierten Informationen auf dem Dokument ermöglichen.

Vorzugsweise wird jedes Dokument mit zumindest einem personalisierten oder individualisierten ersten, zweiten und/oder dritten Bereich versehen, welcher durch die individualisierten oder personalisierten Signale für den Laser in das Dokument oder eine Serie von Dokumenten eingebracht wird. Derartige Muster werden beispielsweise mittels eines Computers berechnet und/oder mittels zumindest einer Pseudozufallsfunktion, Pseudozufallsverteilung, Zufallsfunktion, und/oder Zufallsverteilung berechnet. Beispielsweise können Passdokumente derart durch personalisierte oder individualisierte Signale für den Laser personalisiert bzw. individualisiert werden, dass der zumindest eine, als Muster ausgestaltete erste, zweite, und/oder dritte Bereich das Portrait oder den Namen oder eine sonstige Information der jeweiligen Passdokumentinhaberin oder des jeweiligen Passdokumentinhabers umfasst. Insbesondere werden die Muster aus ein oder mehreren der ersten, zweiten und/oder dritten Bereichen zusammengesetzt, wobei jedem der Bereiche jeweils ein oder mehrere personalisierte oder individualisierte Signale für den Laser zugeordnet sind.

Hierbei ist von Vorteil, wenn in dem Schritt c) und/oder d) die Laserleistung mindestens 250 W, bevorzugt mindestens 300 W, weiter bevorzugt mindestens 350 W, beträgt. Weiter ist es vorteilhaft, wenn die Wellenlänge des Lasers zwischen 9,35 µm und 10,25 µm beträgt.

Auch ist es möglich, wenn in dem Schritt c) und/oder d) der Laserstrahl mittels auslenkbarer Spiegel, insbesondere mittels eines Laser-Scan-Moduls, entlang der ein oder mehreren ersten und/oder zweiten Bereiche des Trägersubstrats gelenkt wird. Weiter ist es sinnvoll, wenn in dem Schritt e) der Laserstrahl mittels auslenkbarer Spiegel, insbesondere mittels eines Laser-Scan-Moduls, entlang der Außenkontur des zumindest einen dritten Bereichs des Trägersubstrats gelenkt wird.

Es ist auch vorteilhaft, wenn in dem Schritt c) mindestens zwei Laser verwendet werden. Vorzugsweise sind die mindestens zwei Laser derart aufeinander abgestimmt, dass der Herstellungsprozess verkürzt wird. Weiter ist es möglich, dass ein erster Laser die zumindest eine Schicht des Trägersubstrats in den ein oder mehreren ersten Bereichen durchbricht und ein zweiter Laser die zumindest eine Schicht des Trägersubstrats in den ein oder mehreren zweiten Bereichen durchbricht. Durch dieses "In-Reihe-Schalten" kann die Schreibgeschwindigkeit bei gleichzeitigem Erzeugen beispielsweise zweier unterschiedlicher oder auch identischer Motive weiter gesteigert werden.

Weiter ist es möglich, dass die zwei Laser derart parallel zueinander angeordnet sind, dass jeder Laser jeweils eine Spur des Trägersubstrats in den ein oder mehreren ersten und/oder zweiten Bereichen bearbeitet und dadurch mehrere Durchbrechungen parallel in das Trägersubstrat eingebracht werden können.

Weiter ist es möglich, dass das Trägersubstrat parallel in zumindest einer Bearbeitungsspur oder einem Nutzen bearbeitet wird, wobei die Bearbeitungsspur oder der Nutzen vorzugsweise jeweils eine zur Laufrichtung des Substrats beliebig ausgerichtete und/oder dimensionierte Teilfläche des Trägersubstrats ist. Bevorzugt verläuft die Ausrichtung der Bearbeitungsspuren bzw. Nutzen parallel zu Laufrichtung des Trägersubstrats. Eine oder mehrere oder alle der Bearbeitungsspuren weisen vorzugsweise zumindest zwei, besonders bevorzugt eine Vielzahl, von Nutzen auf.

Vorzugsweise werden eine oder mehrere der ersten, zweiten und/oder dritten Bereiche jeweils in eine oder mehrere der Bearbeitungsspuren und/oder einer oder mehrere der Nutzen des Trägersubstrats parallel und/oder zeitgleich von einem oder mehreren Lasern und/oder von jeweils einem oder mehreren Lasern durchbrochen.

Beispielsweise kann ein Trägersubstrat fünf Bearbeitungsspuren aufweisen, deren größte laterale Ausdehnung jeweils entlang der Laufrichtung des Trägersubstrats ausgerichtet ist und die Breiten der Bearbeitungsspuren quer bzw. senkrecht zur Laufrichtung des Substrats vorzugsweise gleich sind. Jede der Bearbeitungsspuren kann beispielsweise entlang der Laufrichtung des Trägersubstrats eine Vielzahl von Nutzen aufweisen. Jede der Bearbeitungsspuren können beispielsweise jeweils drei Lasern zugeordnet werden, so dass bei einer Anzahl von fünf Bearbeitungsspuren eine Anzahl von 15 Lasern bereitgestellt wird, wobei im Falle von drei einer der Bearbeitungsspuren zugeordnete Laser jeweils einen Nutzen bearbeiten oder ein der Bearbeitungsspur zugeordneter Laser einen ersten Nutzen und die weiteren zwei der Bearbeitungsspur zugeordneten Laser einen zweiten Nutzen bearbeiten oder jeder der drei der Bearbeitungsspur zugeordneten Laser jeweils zeitgleich einen Nutzen bearbeitet. Durch eine solche Anordnung der Laser wird die Bearbeitungsdauer des Trägersubstrats signifikant verkürzt.

Auch ist es möglich, dass, insbesondere in Schritt c), die zumindest eine Schicht des Trägersubstrats in den ein oder mehreren ersten und/oder zweiten Bereichen mittels eines Laserblitzes durchbrochen wird, wobei der Laserblitz in Form der ein oder mehreren ersten und/oder zweiten Bereiche mittels einer im Strahlengang der Laserstrahlung befindlichen Maske erzeugt wird.

Vorzugsweise wird der Laser mit einer Schreibgeschwindigkeit von insbesondere 3000 mm/s, bevorzugt von 2200 mm/s, weiter bevorzugt von 2000 mm/s, betrieben. Weiter ist es möglich, dass der Laser eine Schreibfläche von 200 x 200 mm, bevorzugt von 150 x 150 mm, weiter bevorzugt von 140 x 140 mm, aufweist.

Zweckmäßigerweise wird das Trägersubstrat, insbesondere in dem Schritt c) und/oder d), mit ein Laufgeschwindigkeit von 200 m/min, bevorzugt von 130 m/min, weiter bevorzugt von 120 m/min, noch weiter bevorzugt von 60 m/min, transportiert. Hierdurch wird sichergestellt, dass in Abhängigkeit von der Schreibfläche des Lasers, der Schreibgeschwindigkeit des Lasers und/oder der Laserleistung, die zumindest eine Schicht des Trägersubstrats in den ein oder mehreren ersten und/oder zweiten und/oder dritten Bereichen zuverlässig durchbrochen bzw. rückstandslos entfernt wird.

Im Folgenden sind nicht beanspruchte Ausgestaltungen einer Vorrichtung zur Durchführung des Verfahrens beschrieben:
Es ist von Vorteil, wenn die Vorrichtung weiter zumindest eine der folgenden Einheiten umfasst:
- eine Sensoreinheit, insbesondere eine optische Sensoreinheit, zur Erfassung der Position mindestens eines Sicherheitsmerkmals des Trägersubstrats, insbesondere eines Wasserzeichens und/oder eines gedruckten Merkmals;
- eine Recheneinheit zur Korrektur der erfassten Positionsdaten mittels eines Algorithmus;
- eine zweite Einheit umfassend einen Laser zum Durchbrechen zumindest einer Schicht des Trägersubstrats, insbesondere in ein oder mehreren zweiten Bereichen;
- eine zweite Applikationseinrichtung zur Applikation von ein oder mehreren, insbesondere transparenten, Kunststofflagen auf das ein- oder mehrschichtige Trägersubstrat;
- eine Druckeinheit, insbesondere ein Druckwerk, zum Bedrucken des Trägersubstrats;
- eine Schneideeinheit, insbesondere zum Zerteilen des Trägersubstrats in einzelne Nutzen
- eine Stanzeinheit, insbesondere zum Ausschneiden des zumindest einen dritten Bereichs.

Vorzugsweise werden die Schritte des Verfahrens, insbesondere die Schritte des Verfahrens a), b), c), in einer Vorrichtung ausgeführt oder in mehreren Vorrichtungen ausgeführt oder auf mehrere Vorrichtungen verteilt. Einer oder mehrere der Schritte des Verfahrens erfolgen insbesondere in einem inline-Prozess, dass heißt in einer Vorrichtung, welche die entsprechenden Einheiten zur Ausführung der entsprechenden Verfahrensschritte umfasst, oder in einem offline-Prozess, dass heißt in mehreren Vorrichtungen, welche jeweils eine oder mehrere Einheiten zur Ausführung der jeweiligen entsprechenden Verfahrensschritte umfassen. Die Abfolge der Schritte des Verfahrens erfolgt in einem inline-Prozess vorzugsweise unterbrechungsfrei.

Beispielsweise können die Schritte des Verfahrens a), b), c) in einem inline-Prozess in einer Vorrichtung unterbrechungsfrei ausgeführt werden, oder die Schritte des Verfahrens a) und b) werden in einer ersten Vorrichtung aufweisend die entsprechenden Einheiten unterbrechungsfrei in einem inline-Prozess ausgeführt und der Schritt des Verfahrens wird bezüglich der Schritte des Verfahrens a) und b) in einem offline-Prozess in einer zweiten Vorrichtung aufweisend die entsprechende Einheit ausgeführt. Es liegt zwischen den Schritten des Verfahrens a), b) und dem Schritt des Verfahrens c) in diesem Beispiel also eine Unterbrechung vor.

Es ist auch möglich, dass einer oder mehrere der Schritte des Verfahrens wiederholt von einer Vorrichtung umfassend die entsprechenden ein oder mehreren Einheiten ausgeführt werden. Beispielsweise kann der Schritt des Verfahrens c) in einem ersten Durchlauf von der Vorrichtung umfassend die entsprechenden ein oder mehreren Einheiten ausgeführt werden, und dann den Schritt c) in einem zweiten Durchlauf, insbesondere in einer abgewandelten Variante, zu wiederholen.

Vorzugsweise werden einer oder mehrere oder alle der Schritte des Verfahrens in einem oder mehreren roll-to-roll-Prozessen oder in einem oder mehreren step-and-repeat-Prozessen ausgeführt, wobei diese Prozesse von einer Vorrichtung oder von mehreren unterschiedlichen Vorrichtungen ausgeführt werden. Bevorzugt umfassen die Vorrichtung oder die Vorrichtungen die für die Ausführung der Schritte des Verfahrens notwendigen, entsprechenden Einheiten.

Vorzugsweise liegt das Trägersubstrat auf einer Rolle aufgerollt vor und wird abgerollt, um einer Vorrichtung umfassend eine oder mehrere der Einheiten zur Ausführung von einem oder mehreren der Verfahrensschritte bereitgestellt zu werden. Nach der Ausführung der Verfahrensschritte durch die Vorrichtung wird das Trägersubstrat vorzugsweise wieder aufgerollt, wobei das aufgerollte Trägersubstrat insbesondere im Falle eines offline-Prozesses einer oder mehreren weiteren Vorrichtungen umfassend eine oder mehrere der Einheiten bereitgestellt wird.

Weiter ist es möglich, dass das Trägersubstrat als Bogen oder als eine Vielzahl von Bögen bereitgestellt wird.

Beispielsweise ist es möglich, dass jedem der Schritte des Verfahrens, insbesondere im Falle eines offline-Prozesses, eine einzelne Vorrichtung umfassend eine oder mehrere der entsprechenden Einheiten zugeordnet werden, wobei das Trägersubstrat bevorzugt in den Unterbrechungen des offline-Prozesses als Rolle als Stapel von Bögen zwischengelagert wird.

Im Folgenden werden Ausführungsbeispiele der Erfindung exemplarisch unter Zuhilfenahme der beiliegenden, nicht maßstabgetreuen Figuren erläutert.
- Fig. 1a und Fig. 1b: zeigen schematisch ein Dokument in Draufsicht und in einer Schnittdarstellung
- Fig. 1c: zeigt schematisch einen vergrößerten Ausschnitt der Fig. 1a
- Fig. 2a bis Fig. 2c: zeigen schematisch Schnittdarstellungen von Dokumenten
- Fig. 3a bis Fig. 3f: zeigen schematisch Dokumente in Draufsicht
- Fig. 4: zeigt schematisch einen vergrößerten Ausschnitt der Fig. 3a
- Fig. 5a bis Fig. 5c: zeigen schematisch Schnittdarstellungen von Dokumenten
- Fig. 6a bis Fig.6d: zeigen schematisch ein Dokument
- Fig. 7a bis Fig. 7c: zeigen schematisch Verfahrensschritte zur Herstellung eines Dokuments
- Fig. 8a bis Fig. 8c: zeigen schematisch Verfahrensschritte zur Herstellung eines Dokuments
- Fig. 9a und Fig. 9b: zeigen schematisch Vorrichtungen zur Durchführung des Verfahrens

Fig. 1a und Fig. 1b zeigen ein Dokument 1 mit einem Trägersubstrat 2 und einer auf der Oberfläche 4 des Trägersubstrats 2 aufgebrachte Dekorlage 3.

Bei dem Dokument 1 handelt es sich insbesondere um ein Sicherheitsdokument wie eine Banknote, ein Ausweisdokument, ein Visum oder ein Wertpapier.

Bei dem Trägersubstrat 2 handelt es sich vorzugsweise um ein Papiersubstrat, insbesondere ein einschichtiges Papiersubstrat. Es ist auch möglich, dass das Trägersubstrat 2 Baumwollfasern, Holzfasern, Zellstofffasern, Textilfasern und/oder Kunststofffasern umfasst. Vorzugsweise weist das Trägersubstrat 2 eine Schichtdicke zwischen 30 µm und 250 µm, bevorzugt zwischen 50 µm und 100 µm, auf. Es ist auch möglich, dass das Trägersubstrat 2 Zusatzstoffe, insbesondere Sicherheitsfasern und/oder Sicherheitspigmente und/oder Farbstoffe und/oder Wasserzeichen, aufweist. Bei dem in Fig. 1a und Fig. 1b gezeigten Trägersubstrat 2 handelt es sich um ein einschichtiges Papiersubstrat mit einer Schichtdicke von 80 µm.

Wie in Fig. 1b gezeigt, ist auf die Oberseite 4 des Trägersubstrats 2 die Dekorlage 3 aufgebracht. Es ist möglich, dass die Dekorlage 3 ein- oder mehrschichtig ausgeformt ist. Vorzugsweise weist die Dekorlage 3 eine oder mehrere Farbschichten, eine oder mehrere Schichten mit optisch variablen Pigmenten, ein oder mehrere Dünnfilmschichtsysteme, eine oder mehrere einen optisch variablen Effekt erzeugende Schichten, eine oder mehrere Schichten mit Farbpigmenten und/oder gelösten Farbstoffen und/oder eine oder mehrere Schichten mit Mikrostrukturen auf. Voreilhafterweise erzeugen die Schichten mindestens einen Farbeffekt im Bereich der für das menschliche Auge sichtbaren Wellenlängen, insbesondere im Wellenlängenbereich von 400 nm bis 800 nm, bei Betrachtung des Dokuments 1 von der Unterseite 5 des Trägersubstrats 2 her. Es ist hierbei vorteilhaft, wenn die Mikrostrukturen ausgewählt sind aus der Gruppe Kinegram^{®}, Hologramme, Blazegitter, insbesondere asymmetrische Sägezahn-Reliefstrukturen, Beugungsstrukturen, insbesondere lineare sinusförmige Beugungsgitter oder gekreuzte sinusförmige Beugungsgitter oder lineare ein- oder mehrstufige Rechteckgitter oder gekreuzte ein- oder mehrstufige Rechteckgitter, Spiegelflächen, Mattstrukturen, insbesondere anisotrope oder isotrope Mattstrukturen, oder Kombinationen dieser Strukturen.

Wie in Fig. 1a und Fig. 1b ist das Trägersubstrat 2 in den hier schwarz dargestellten Bereichen 10 durchbrochen, so dass die Dekorlage 3 für einen Betrachter 9 des Dokuments 1 von der Unterseite 5 des Trägersubstrats 2 her in den Bereichen 10 sichtbar ist. Das Trägersubstrat 2 wird hierbei mittels eines Lasers durchbrochen.

Die Bezeichnungen Oberseite 4 und/oder Unterseite 5 dienen hierbei insbesondere der Unterscheidung der Oberflächen des Trägersubstrats 2 und stellen insbesondere ein Bezugssystem dar. Es ist jedoch auch möglich, anstatt dieser Bezugsbezeichnungen die Bezeichnungen erste Seite und zweite Seite zu verwenden.

Unter Bereich wird hierbei jeweils eine definierte Fläche einer Schicht oder Lage verstanden, die bei Betrachtung senkrecht zu einer von dem Trägersubstrat 2 aufgespannten Ebene eingenommen wird. So weist beispielsweise das Trägersubstrat 2 die Bereiche 10 auf, wobei jeder der Bereiche 10 jeweils eine definierte Fläche bei Betrachtung senkrecht zu einer von dem Trägersubstrat 2 aufgespannten Ebene einnimmt.

Unter Durchbrechen einer Schicht wird hierbei das vollständige Entfernen einer Schicht, insbesondere mittels Laserschneiden und/oder Laserablation, verstanden. Wird beispielsweise eine Schicht in einem Bereich 10 durchbrochen, ist die entsprechende Schicht in diesem Bereich 10 vollständig entfernt worden. Die Durchbrechung erfolgt hierbei bevorzugt aufgrund von Laserschneiden und/oder Laserablation, so dass die durchbrochenen Schichten in den entsprechenden Bereichen 10 rückstandslos abgetragen und/oder ablatiert und/oder verbrannt und/oder verdampft werden. So ist beispielsweise in den Fig. 1a und Fig. 1b das Trägersubstrat 2 in den Bereichen 10, insbesondere mittels Laserschneiden und/oder Laserablation, vollständig entfernt, so dass das Trägersubstrat 2 in den Bereichen 10 rückstandslos abgetragen ist.

Unter sichtbar wird hierbei verstanden, dass die Dekorschicht 3 für den Betrachter 9 bei Betrachtung des Dokuments 1 durch das unbewaffnete menschliche Auge von der Unterseite 5 des Trägersubstrats 2 her erkennbar ist.

Wie in Fig. 1a durch die gestrichelten Linien angedeutet, ist die Dekorlage 3 lediglich bereichsweise auf die Oberseite 4 des Trägersubstrats 2 aufgebracht.

Das Beispiel in Fig. 1a zeigt eine Streifenform der Dekorlage 3, wobei alternativ oder zusätzlich auch andere Formen, beispielsweise eine Patch-Form möglich sind. Weiter überdeckt die Dekorlage 3 bei Betrachtung senkrecht zu einer von dem Trägersubstrat 2 aufgespannten Ebene die Bereiche 10 vollständig. Hierdurch wird sichergestellt, dass in allen durchbrochenen Bereichen 10 die Dekorlage 3 bzw. die von der Dekorlage erzeugten optischen Effekte von der Unterseite 5 des Trägersubstrats 2 her für den Betrachter 9 sichtbar sind.

Wie in Fig. 1a gezeigt, sind die Bereiche 10 linienförmig ausgestaltet. Es ist jedoch auch möglich, dass die Bereiche 10 als graphisches Motiv, alphanumerisch, punktförmig und/oder als maschinenlesbare Codierung, ausgestaltet sind. Ein Muster kann beispielsweise ein graphisch gestalteter Umriss, eine figürliche Darstellung, ein Bild, ein Motiv, ein Symbol, ein Logo, ein Portrait, ein alphanumerisches Zeichen, ein Text und dergleichen sein.

Fig. 1c zeigt schematisch einen vergrößerten Ausschnitt 40 der Fig. 1a. Wie in Fig. 1c gezeigt, ist in den Bereichen 10, in dem das Trägersubstrat 2 durchbrochen ist, die Dekorlage 3 erkennbar. Weiter weisen die Bereiche 10, wie in Fig. 1c gezeigt, die Linienbreite 50 auf. Bevorzugt beträgt die Linienbreite 50 bei Betrachtung senkrecht zu einer von dem Trägersubstrat 2 aufgespannten Ebene maximal 2 mm, bevorzugt maximal 1 mm. Es jedoch zweckmäßig, wenn die Linienbreite 50 der Bereiche 10 bei Betrachtung senkrecht zu einer von dem Trägersubstrat 2 aufgespannten Ebene mindestens derart breit gewählt ist, dass die Dekorlage 3 in dem Bereich 10 bei Betrachtung des Dokuments 1 von der Unterseite 5 des Trägersubstrats 2 her mit dem menschlichen Auge sichtbar ist. Bevorzugt beträgt die Linienbreite 50 daher mindestens 20 µm, bevorzugt mindestens 50 µm, weiter bevorzugt mindestens 100 µm, insbesondere bevorzugt mindestens 200 µm. Die in Fig. 1c gezeigte Linienbreite beträgt 200 µm. Obige Größenangaben bezüglich der Linienbreite der Bereiche können sich jedoch je nach Ausgestaltung des Bereiche 10 auch auf die Breite und/oder den Durchmesser der Bereiche 10 beziehen. So ist es möglich, dass bei Ausformung der Bereiche als Kreise, diese einen Durchmesser zwischen minimal 20 µm, bevorzugt minimal 50 µm, weiter bevorzugt minimal 100 µm, insbesondere bevorzugt mindestens 200 µm, und maximal 2 mm, bevorzugt maximal 1 mm, aufweisen.

Wie in Fig. 1c gezeigt, wird der für den Betrachter 9 optisch wahrnehmbare Effekt in den Bereichen 10 durch die Dekorlage definiert und/oder vorbestimmt, da bei Betrachtung des Dokuments 1 von der Unterseite 5 des Trägersubstrats 2 her, das Trägersubstrat 2 nur in den Bereichen 10 durchbrochen ist. Damit ist die Dekorlage 3 nur in diesen durchbrochenen Bereichen 10 für den Betrachter 9 sichtbar. Die Dekorlage 3 definiert somit durch ihre Ausgestaltung die in den durchbrochenen Bereichen 10 von der Unterseite 5 des Trägersubstrats 2 für den Betrachter 9 sichtbaren optischen Effekte.

Fig. 2a bis Fig. 2c zeigen schematisch Schnittdarstellungen von Dokumenten 1.

Das in Fig. 2a gezeigte Dokument 1 umfasst ein Trägersubstrat 2 und eine auf der Oberseite 4 des Trägersubstrats 2 aufgebrachte Dekorlage 3.

Das in Fig. 2a gezeigte Trägersubstrat 2 ist als mehrschichtiges Trägersubstrat 2 ausgebildet und umfasst die Schichten 6, 7. Bei dem in Fig. 2a gezeigten Trägersubstrat 2 handelt es sich um ein mehrschichtiges Hybridsubstrat, welches zwei Papierlagen 6 und eine Kunststofflage 7 aufweist. Bei der Kunststofflage 7 handelt sich bevorzugt um eine Kunststofflage aus Polyamid. Vorzugsweise weist das Trägersubstrat 2 eine Schichtdicke zwischen 30 µm und 250 µm, bevorzugt zwischen 50 µm und 100 µm, auf.

Wie in Fig. 2a gezeigt, sind sowohl die Papierlagen 6 als auch die Kunststofflage 7 in den Bereichen 10 durchbrochen, so dass das Trägersubstrat in den Bereichen 10 vollständig derart durchbrochen ist, die Dekorlage 3 in den Bereichen 10 bei Betrachtung des Dokuments 1 von der Unterseite 5 des mehrschichtigen Trägersubstrats 2 her sichtbar ist. Insbesondere da die außenseitigen Papierlagen 6 matt und damit im Wesentlichen lichtundurchlässig sind, ist eine vollständige Durchbrechung des Trägersubstrats 2 notwendig, um die Dekorlage 3 bei Betrachtung des Dokuments 1 von der Unterseite 5 des mehrschichtigen Trägersubstrats 2 her für einen Betrachter sichtbar zu machen.

Bezüglich der Ausgestaltung der Bereiche 10 sowie der Dekorlage 3 ist hier auf obige Ausführungen verwiesen.

Das in Fig. 2b gezeigte Dokument 1 umfasst ein Trägersubstrat 2 und eine auf der Oberseite 4 des Trägersubstrats 2 aufgebrachte Dekorlage 3.

Das in Fig. 2b gezeigte Trägersubstrat 2 ist als mehrschichtiges Trägersubstrat 2 ausgebildet und umfasst die Schichten 6, 7. Bei dem in Fig. 2b gezeigten Trägersubstrat 2 handelt es sich um ein mehrschichtiges Trägersubstrat 2, welches eine Papierlage 6 und zwei Kunststofflagen 7 aufweist. Bevorzugt umfassen die Kunststofflagen 7 hierbei Polyester und/oder Polyethylenterephthalat (= PET). Weiter ist es möglich, dass zumindest eine der Kunststofflagen 7 transparent ist. Bei den in Fig. 2b gezeigten Kunststofflagen 7 handelt es sich um transparente Kunststofflagen.

Unter transparent wird hierbei die Eigenschaft von Materie verstanden Licht aus dem für das menschliche Auge sichtbaren Wellenlängenbereich, insbesondere aus dem Wellenlängenbereich zwischen 380 nm bis 780 nm, hindurch zu lassen.

Wie in Fig. 2b gezeigt, ist die Papierlage 6 und die auf der Unterseite 5 des Trägersubstrats 2 angeordnete Kunststofflage 7 in den Bereichen 10 durchbrochen. Da die Kunststofflagen 7 transparent ausgeführt sind, insbesondere da die im Bereich 10 nicht durchbrochene auf der Oberseite des Trägersubstrats 2 angeordnete Kunststofflage 7 transparent ist, ist die Dekorlage 3 in den Bereichen 10 bei Betrachtung des Dokuments 1 von der Unterseite 5 des mehrschichtigen Trägersubstrats 2 her sichtbar. Wie in Fig. 2b gezeigt, ist das Trägersubstrat 2 daher nicht vollständig durchbrochen, wobei die Dekorlage 3 jedoch dennoch in den Bereichen 10 bei Betrachtung des Dokuments 1 von der Unterseite 5 des mehrschichtigen Trägersubstrats 2 her sichtbar ist.

Bezüglich der Ausgestaltung der Bereiche 10 sowie der Dekorlage 3 ist hier auf obige Ausführungen verwiesen.

Das in Fig. 2c gezeigte Dokument 1 umfasst ein Trägersubstrat 2 und eine auf der Oberseite 4 des Trägersubstrats 2 aufgebrachte Dekorlage 3.

Das in Fig. 2c gezeigte Trägersubstrat 2 ist als mehrschichtiges Trägersubstrat 2 ausgebildet und umfasst die Schichten 7, 8. Bei dem in Fig. 2c gezeigten Trägersubstrat 2 handelt es sich um ein mehrschichtiges Trägersubstrat 2, welches eine transparente Kunststofflage 7 und eine opake Schicht 8 aufweist. Bevorzugt handelt es sich bei der opaken Schicht 8 um eine opazifierte Lackschicht und/oder eine gedruckte Farbschicht. Bei der transparenten Kunststofflage 7 handelt es sich bevorzugt um eine Polymerschicht.

Wie in Fig. 2c gezeigt, ist die opake Schicht 8 in den Bereichen 10 durchbrochen. Da die Kunststofflage 7 transparent ausgeführt ist, ist die Dekorlage 3 in den Bereichen 10 bei Betrachtung des Dokuments 1 von der Unterseite 5 des mehrschichtigen Trägersubstrats 2 her sichtbar. Wie in Fig. 2c gezeigt, ist das Trägersubstrat 2 daher nicht vollständig durchbrochen, wobei die Dekorlage 3 jedoch dennoch in den Bereichen 10 bei Betrachtung des Dokuments 1 von der Unterseite 5 des mehrschichtigen Trägersubstrats 2 her sichtbar ist. Wie in Fig. 2c gezeigt, ist zumindest die Schicht 8 des Trägersubstrats 2 in den Bereichen 10 durchbrochen. Eine Durchbrechung der transparenten Kunststofflage 7 ist daher nicht notwendig, um dennoch die Dekorlage 3 in den Bereichen 10 bei Betrachtung des Dokuments 1 von der Unterseite 5 des mehrschichtigen Trägersubstrats 2 her erkennen zu können.

Bezüglich der Ausgestaltung der Bereiche 10 sowie der Dekorlage 3 ist hier auf obige Ausführungen verwiesen.

Fig. 3a bis Fig. 3f zeigen schematisch weitere Ausführungsvarianten von Dokumenten 1 in Draufsicht von der Unterseite des Trägersubstrats 2 her, welche jeweils ein Trägersubstrat 2, sowie eine auf der Oberseite des Trägersubstrats 2 aufgebrachte Dekorlage umfassen.

Wie in Fig. 3a bis Fig. 3f durch die gestrichelten Linien angedeutet, ist die Dekorlage lediglich bereichsweise auf die Oberseite des Trägersubstrats 2 aufgebracht, wobei die Dekorlage bei Betrachtung senkrecht zu einer von dem Trägersubstrat 2 aufgespannten Ebene die Bereiche 10, 11 und/oder 12 vollständig überdeckt. Bezüglich der weiteren Ausgestaltung der Dekorlage ist hier auf obige Ausführungen verwiesen. Ebenso ist bezüglich der Ausgestaltung des Trägersubstrats 2 hier auf obige Ausführungen verwiesen.

Wie in Fig. 3a gezeigt, ist das Trägersubstrat 2 in den Bereichen 10 derart durchbrochen, dass die Dekorlage in den Bereichen 10 des Dokuments 1 von der Unterseite des Trägersubstrats 2 her sichtbar ist.

Wie in Fig. 3a gezeigt, sind die Bereiche 10 hierbei bevorzugt linienförmig ausgestaltet. Weiter stellt jeder der Bereiche 10 ein Muster dar. Ein Muster kann beispielsweise ein graphisch gestalteter Umriss, eine figürliche Darstellung, ein Bild, ein Motiv, ein Symbol, ein Logo, ein Portrait, ein alphanumerisches Zeichen, ein Text und dergleichen sein.

Weiter weist das Trägersubstrat 2, wie in Fig. 3a gezeigt, in dem Bereich 12 eine Ausnehmung auf. Bevorzugt wird der Bereich 12 mittels Stanzen und/oder mittels eines Lasers ausgeschnitten. Der Bereich 12 ist, wie in Fig. 3a gezeigt, rechteckig ausgeformt. Es ist jedoch auch möglich, dass der Bereich 12 oval, kreisförmig oder musterförmig ausgeformt ist. Weiter nimmt der Bereich 12, wie in Fig. 3a schematisch dargestellt, im Vergleich zu den Bereichen 10 eine wesentlich größere Fläche ein. Bevorzugt weist der Bereich 12 eine um den Faktor von mindestens 4, bevorzugt um den Faktor von mindestens 8, weiter bevorzugt um den Faktor von mindestens 10, größere Fläche auf als die Bereiche 10. Bevorzugt wird der Bereich 12 während der Herstellung des Dokuments 1 vor dem Durchbrechen der Bereiche 10 ausgeführt. Die Dekorlage 3 ist in dem Bereich 12 bei Betrachtung des Dokuments 1 von der Unterseite des Trägersubstrats 2 her sichtbar. Hierbei ist es auch möglich, dass die Bereiche 10 mit dem Bereich 12 verbunden sind.

Wie in Fig. 3b gezeigt, ist das Trägersubstrat 2 in den Bereichen 10 und 11 derart durchbrochen, dass die Dekorlage in den Bereichen 10 und 11 bei Betrachtung des Dokuments 1 von der Unterseite des Trägersubstrats 2 her sichtbar ist.

Wie in Fig. 3b gezeigt, ist der Bereich 10 hierbei bevorzugt linienförmig ausgestaltet. Weiter stellt der Bereich 10 ein Muster dar. Der Bereich 11 ist wie in Fig. 3b gezeigt hierbei ebenfalls linienförmig ausgestaltet und bildet eine geschlossene Kontur, die ein sternförmiges Muster darstellt. Die Bereiche 10 und 11 wurden hierbei mittels eines Lasers durchbrochen und weisen eine Linienbreite von 300 µm auf. Hierdurch wird es möglich, auf der Unterseite der Dekorlage grob vorstrukturierte Merkmale, wie beispielsweise Farbflächen oder Flächen mit optisch variablen Effekten, mittels der filigranen Durchbrechungen in den Bereichen 10 und 11 des Trägersubstrats 2 derart freizulegen, dass diese bei Betrachtung des Dokuments 1 von der Unterseite 5 des Trägersubstrats 2 her sichtbar sind.

Wie in Fig. 3b gezeigt, ist das Trägersubstrat 2 sowohl in dem Bereich 10 als auch in dem Bereich 11 derart durchbrochen ist, dass die Dekorlage in den Bereichen 10 und 11 bei Betrachtung des Dokuments 1 von der Unterseite 5 des Trägersubstrats 2 her sichtbar ist, wobei der Bereich 11 ein zu dem Bereich 10 unterschiedliches Muster aufweist. Somit definiert die Dekorlage bei Betrachtung des Dokuments 1 von der Unterseite 5 des Trägersubstrats 2 her sowohl in den Bereichen 10 als auch in den Bereichen 11 die für einen Betrachter wahrnehmbaren optischen Effekte, insbesondere optisch variablen Effekte.

Das in Fig. 3c gezeigte Dokument 1 weist die Bereiche 10 und 11 auf. Der Bereich 10 entspricht dem Bereich 11 der Fig. 3b, so dass bezüglich der Ausgestaltung des Bereichs 10 auf obige Ausführungen verwiesen ist. Die Bereiche 11 sind kreisförmig ausgeformt und weisen einen Durchmesser von 50 µm bis 500 µm auf. Die Bereiche 11 sind gemäß einem Raster angeordnet. Vorteilhafterweise entspricht die Rasterweite im Wesentlichen der Schichtdicke des Trägersubstrats 2. Es ist jedoch auch möglich, dass die Rasterweite zwischen 100 µm und 5000 µm, bevorzugt zwischen 500 µm und 2500 µm, beträgt. Insbesondere beträgt der nächste Abstand zwischen zwei benachbarten der Bereiche 11 zwischen 100 µm und 5000 µm, bevorzugt zwischen 500 µm und 2500 µm. Das Trägersubstrat 2 wurde in den Bereichen 11 mittels eines Lasers hierbei derart durchbrochen, dass die Dekorlage in den Bereichen 11 des Dokuments 1 von der Unterseite des Trägersubstrats 2 her sichtbar ist.

Beispielsweise können eine oder mehrere für einen Menschen haptisch erfassbare Informationen, insbesondere haptisch erfassbare Informationen über den Wert einer Banknote oder haptisch erfassbare Informationen bezüglich der Inhaberin oder des Inhabers eines Dokuments, durch eine solche Anordnung der Bereiche 11 in Brailleschrift bereitgestellt werden.

Das in Fig. 3d gezeigte Dokument 1, weist die Bereiche 10 und 11 auf. Die Bereiche 11 sind hierbei linienförmig ausgestaltet und bilden jeweils eine abschnittweise geschlossene Kontur in Form eines Dreiecks. Die Linienbreite der Bereiche 11 in Fig. 3d beträgt 250 µm. Der Bereich 10 ist linienförmig ausgestaltet und bildet in Form eines Kreises ebenfalls eine abschnittweise geschlossene Kontur. Die Linienbreite des Bereichs 10 in Fig. 3d beträgt 350 µm, so dass in die Dekorlage sowohl in den Bereichen 11 als auch in dem Bereich 10 bei Betrachtung des Dokuments 1 von der Unterseite des Trägersubstrats 2 her sichtbar ist.

Unter einer abschnittsweise geschlossenen Kontur wird verstanden, dass die Durchbrechungen derart bereitgestellt werden, dass keine vollständig umschlossenen Bereiche 10 und/oder 11 entstehen, sondern die Bereiche 10 bzw. 11 von abschnittweise unterbrochenen Konturen definiert werden. Dafür werden die Durchbrechungen so ausgeführt, dass in regelmäßigen und/oder unregelmäßigen Abständen Unterbrechungen in den Durchbrechungen vorgesehen sind, wobei in diesen Unterbrechungen das Trägersubstrat nicht entfernt ist, sodass die Bereiche 10 und/oder 11 zumindest durch eine Verbindung, bevorzugt durch mehrere Verbindungen, zusammenhängen.

In Fig. 3e bis 3d ist das Trägersubstrat 2 in den jeweils schwarz dargestellten Bereichen 10 und 11 jeweils vollständig durchbrochen. Es ist jedoch auch möglich, dass wie vorstehend erläutert, lediglich insbesondere die opaken Schichten des Trägersubstrats 2 aus Richtung der Unterseite 5 des Trägersubstrats 2 durchbrochen sind, wobei die Dekorlage trotzdem bei Betrachtung des Dokuments 1 von der Unterseite des Trägersubstrats 2 her sichtbar ist, insbesondere da die nicht durchbrochenen Schichten des Trägersubstrats 2 transparent sind. Umschließen die Bereiche 10 und 11, wie beispielsweise der Bereich 11 in Fig. 3b oder der Bereich 10 in Fig. 3c, einen Bereich des Trägersubstrats 2, ist dieser Bereich des Trägersubstrats nicht entfernt, da die Durchbrechung der Bereiche 10 und 11 bevorzugt nach Aufbringen der Dekorlage erfolgt, so dass die von den Bereichen 10 und 11 umschlossenen Bereiche des Trägersubstrats 2 an der Dekorlage haften und daher nicht entfernt sind, d.h. die Dekorlage fixiert die von einer geschlossenen Kontur umschlossen Bereiche des Trägersubstrats 2. Damit ist es möglich, dass die Bereiche 10 und 11 geschlossene Konturen bilden, ohne dass die umschlossenen Bereiche des Trägersubstrats beispielsweise während des Herstellungsprozesses herausfallen.

Das in Fig. 3e gezeigte Dokument 2 weist die Bereiche 10 und 11 auf. Der Bereich 11 ist hierbei linienförmig ausgeführt und weist eine Linienbreite von 500 µm auf. Der Bereich 10 bildet, wie in Fig. 3e gezeigt, eine geschlossene kreisförmige Kontur und weist weiter unterschiedliche Linienbreiten auf, so dass die Form einer Blüte entsteht. Die Bereiche 10 und 11 sind nicht miteinander verbunden, so dass der Bereich 10 und der Bereich 11 von einem Bereich getrennt sind, in welchem das Trägersubstrat 2 nicht mittels eines Lasers durchbrochen ist. Die Linienbreiten des Bereichs 10 variieren hierbei zwischen 500 µm und 750 µm. Derartige Variationen der Linienbreiten können beispielsweise durch Variationen des Strahldurchmessers im Fokuspunkt während des Durchbrechens des Trägersubstrats 2 erzeugt werden. Vorteilhafterweise wird hierbei der Fokus des Lasers, insbesondere mittels eines Linsensystems, verändert. Wie Fig. 3e zu entnehmen ist, ist die Dekorlage in den Bereichen 10 und 11 bei Betrachtung des Dokuments 1 von der Unterseite 5 des Trägersubstrats 2 her sichtbar, wobei die Dekorlage in den Bereichen 10 und 11, in Fig. 3e durch die unterschiedliche Schraffierung angedeutet andere Farben, insbesondere aus dem RGB-Farbraum aufweist. So weist die Dekorlage in dem Bereich 10 einen roten Farbton und in dem Bereich 11 einen grünen Farbton auf. Weiter sind die Bereiche 10 und 11, wie in Fig. 3e gezeigt, miteinander verbunden.

Weiter ist es vorteilhaft, die Bereiche 10 und 11 voneinander zu trennen. Der Abstand zwischen beiden Bereichen 10 und 11 wird vorzugsweise derart gewählt werden, dass eventuelle Positionstoleranzen der unterschiedlichen Farben auf der Dekorlage 3 relativ zu den Bereichen 10 und 11 unterhalb dieses Abstands kaschiert bzw. versteckt werden.

Auch in Fig. 3e ist das Trägersubstrat 2 in den schraffiert dargestellten Bereichen 10 und 11 jeweils vollständig durchbrochen. Es ist jedoch auch möglich, dass wie oben bereits erläutert, lediglich insbesondere die opaken Schichten des Trägersubstrats 2 aus Richtung der Unterseite 5 des Trägersubstrats 2 durchbrochen sind, wobei die Dekorlage trotzdem bei Betrachtung des Dokuments 1 von der Unterseite des Trägersubstrats 2 her sichtbar ist, insbesondere da die nicht durchbrochenen Schichten des Trägersubstrats 2 transparent sind. Der Bereich 10 bildet eine geschlossene Kontur. Da jedoch der Bereich 10 mittels eines Lasers erst nach dem Aufbringen der Dekorlage durchbrochen wurde, ist auch hier der von dem Bereich 10 umschlossene Bereich des Trägersubstrats 2 durch die Dekorlage fixiert. Zur weiteren Stabilisierung ist es möglich auf die Unterseite des Trägersubstrats 2 eine transparente Kunststofflage, insbesondere im Bereich der auf der Oberseite aufgebrachten Dekorlage, aufzubringen.

Die Figur 3f zeigt jeweils einen Bereich 10 und 11, welche jeweils als filigrane Durchbrechung bereitgestellt sind, welche als ein rankenförmiges Motiv ausgestaltet sind, wobei die Bereiche 10 und 11 jeweils zusammenhängend sind.

Fig. 4 zeigt schematisch einen vergrößerten Ausschnitt 40 der Fig. 3a. Wie in Fig. 4 gezeigt, liegt jeder Bereich 10 innerhalb eines vordefinierten Flächenbereichs 13, der durch die gestrichelten Linien in Fig. 4 dargestellt ist. Bevorzugt umfasst jeder der Bereiche 10, in dem das Trägersubrat mittels eines Lasers durchbrochen ist und/oder in dem bevorzugt die opaken Schichten des Trägersubstrats mittels eines Lasers durchbrochen sind, bei Betrachtung senkrecht zu einer von dem Trägersubstrat aufgespannten Ebene maximal 25%, bevorzugt maximal 10%, der Fläche des jeweiligen vordefinierten Flächenbereichs 13.

Unter vordefiniert wird hierbei ein vorbestimmter Wert oder Wertebereich bzw. eine vorbestimmte Form oder Geometrie verstanden, insbesondere welche 100% der Fläche umfasst. So wird in Fig. 4 ein vordefinierter Flächenbereich 13 durch ein Rechteck mit einer bestimmten Flächenbelegung bestimmt. Vorzugsweise entspricht dieser Flächenbereich 100%, so dass von diesem vordefinierten Flächenbereich 13 maximal 25%, bevorzugt maximal 10%, durch Durchbrechungen in den Bereichen 10 entfernt sind.

Weiter ist es möglich, dass die Dekorlage bei Betrachtung senkrecht zu einer von dem Trägersubstrat aufgespannten Ebene auch die vordefinierten Flächenbereiche 13 vollständig überdeckt.

Fig. 5a bis Fig. 5c zeigen schematisch Schnittdarstellungen von Dokumenten 1, welche ein Trägersubstrat 2 und eine Dekorlage 3 umfassen.

Das in Fig. 5a gezeigte Dokument 1 umfasst hierbei das Trägersubstrat 2 sowie die Dekorlage 3. Bei dem Trägersubstrat 2 handelt es sich um ein einschichtiges Papiersubstrat mit einer Schichtdicke von 80 µm. Es ist jedoch, wie oben erläutert auch möglich, dass es sich bei dem Trägersubstrat 2 um ein mehrschichtiges Trägersubstrat handelt. Bezüglich einer derartigen Ausgestaltung ist auf obige Ausführungen verwiesen.

Die in Fig. 5a gezeigte Dekorlage 3 umfasst die Schichten 20, 21 und 22. Die Dekorlage 3 ist auf die Oberseite 4 des Trägersubstrats 2 bereichsweise aufgebracht.

Bei der Schicht 20 handelt es sich um ein Dünnfilmschichtsystem, das einen blickwinkelabhängigen optisch variablen Effekt erzeugt. Hierzu weist das Dünnfilmschichtsystem bevorzugt einen Interferenzschichtaufbau auf. Bevorzugt weist der Interferenzschichtaufbau eine Reflexionsschicht, wie beispielsweise eine Metallschicht, eine Absorptionsschicht und eine transparente dielektrische Distanzschicht auf, welche die λ/4- oder λ/2-Bedingung für eine Wellenlänge im Bereich des sichtbaren Lichts erfüllt. Es ist jedoch auch möglich, dass das Dünnfilmschichtsystem aus einer Abfolge von hoch- und niedrig brechenden Schichten aufzubauen. Wie in Fig. 5a gezeigt, ist die Schicht 20 hierbei zwischen der Oberseite 4 des Trägersubstrats 2 und der Schicht 21 angeordnet.

Unter der λ/2- oder λ/4-Bedingung ist der Gangunterschied, das heißt die Wegdifferenz (Wegunterschied) zweier oder mehrerer kohärenter Wellen des auftreffenden Lichts zu verstehen. Diese Wegdifferenz ist entscheidend für das Auftreten von Interferenzerscheinungen. Beträgt der Gangunterschied zweier Wellen gleicher Wellenlänge λ und gleicher Amplitude genau eine halbe Wellenlänge (und/oder plus einem beliebigen ganzzahligen Vielfachen der Wellenlänge), so löschen sich die beiden Teilwellen aus. Man nennt diese Intensitätsschwächung destruktive Interferenz. Beträgt der Gangunterschied ein ganzzahliges Vielfaches der Wellenlänge, addieren sich die Amplituden der beiden Teilwellen. In diesem Fall liegt konstruktive Interferenz vor. Bei Werten dazwischen ergibt sich eine teilweise Auslöschung.

Die Schicht 21 umfasst eine Replizierlackschicht mit zumindest bereichsweise abgeformten Mikrostrukturen sowie zumindest bereichsweise eine Reflexionsschicht. Die Replizierlackschicht besteht beispielsweise aus einem thermoplastischen Lack, in den mittels Hitze und Druck durch Einwirkung eines Prägewerkzeugs die Mikrostrukturen abgeformt sind. Weiter ist es auch möglich, dass die Replizierlackschicht von einem UV-vernetzbaren Lack gebildet wird und die Mikrostrukturen mittels UV-Replikation in die Replizierlackschicht abgeformt werden. Dabei werden die Mikrostrukturen durch Einwirkung eines Prägewerkzeugs auf die ungehärtete Replizierlackschicht abgeformt und die Replizierlackschicht vor und/oder unmittelbar während und/oder nach der Abformung durch Bestrahlung mit UV-Licht gehärtet. Weiter ist es von Vorteil, wenn die Replizierlackschicht eine Schichtdicke zwischen 0,2 µm und 4 µm, bevorzugt 0,3 µm und 2 µm, weiter bevorzugt 0,4 µm und 1,5 µm, aufweist. Die bereichsweise abgeformten Mikrostrukturen sind hierbei beispielsweise als sinusförmiges Beugungsgitter ausgeformt und erzeugen einen blickwinkelabhängigen optisch variablen Effekt. Es ist jedoch auch möglich, dass die Mikrostrukturen ausgewählt sind aus der Gruppe Kinegram^{®}, Hologramme, Blazegitter, insbesondere asymmetrische Sägezahn-Reliefstrukturen, Beugungsstrukturen, insbesondere lineare sinusförmige Beugungsgitter oder gekreuzte sinusförmige Beugungsgitter oder lineare ein- oder mehrstufige Rechteckgitter oder gekreuzte ein- oder mehrstufige Rechteckgitter, Spiegelflächen, Mattstrukturen, insbesondere anisotrope oder isotrope Mattstrukturen, oder Kombinationen dieser Strukturen.

Bei der Reflexionsschicht handelt es sich bevorzugt um eine Metallschicht. Bei der Metallschicht handelt es sich vorzugsweise um eine Metallschicht aus Chrom, Aluminium, Gold, Kupfer, Silber oder einer Legierung solcher Metalle, insbesondere die im Vakuum in einer Schichtdicke von 0,01 µm bis 0,15 µm aufgedampft wird. Weiter ist es auch möglich, dass die Reflexionsschicht von einer transparenten Reflexionsschicht gebildet wird, beispielsweise einer dünnen oder fein strukturierten metallischen Schicht oder einer HRI- oder LRI-Schicht (*engl.* high refractive index - HRI, low refractive index - LRI). Eine solche dielektrische Reflexionsschicht besteht beispielsweise aus einer aufgedampften Schicht aus einem Metalloxid, Metallsulfid, Titanoxid, etc. mit einer Dicke von 10 nm bis 150 nm.

Neben den in Fig. 5a gezeigten Schichten 20 und 21 kann die Dekorschicht 3 alternativ zu den Schichten 20 und 21 auch andere oder auch weitere Schichten insbesondere ausgewählt aus der Gruppe eine oder mehrere Farbschichten, eine oder mehrere Schichten mit optisch variablen Pigmenten, ein oder mehrere Dünnfilmschichtsysteme, eine oder mehrere einen optisch variablen Effekt erzeugende Schichten, eine oder mehrere Schichten mit Farbpigmenten und/oder gelösten Farbstoffen und/oder eine oder mehrere Schichten mit Mikrostrukturen, insbesondere wobei die Schichten mindestens einen Farbeffekt im Bereich der für das menschliche Auge sichtbaren Wellenlängen, insbesondere im Wellenlängenbereich von 400 nm bis 800 nm, bei Betrachtung des Dokuments von der Unterseite des Trägersubstrats her erzeugen, umfassen.

Bei der Schicht 22 handelt es sich um eine Haftschicht. Bevorzugt ist die Haftschicht eine Heiß- oder Kaltklebeschicht ist, die insbesondere Acrylate, PVC, Polyurethan oder Polyester umfasst. Bei der Schicht 22 handelt es sich um eine Heißklebeschicht mit einer Schichtdicke von 0,1 µm bis 10 µm, bevorzugt von 0,5 µm bis 5 µm. Bei der in Fig. 5a gezeigten Dekorlage 3 handelt es sich daher insbesondere um eine Transferlage einer Heißprägefolie. Es ist jedoch auch möglich, dass die Dekorlage eine Transferlage einer Kaltprägefolie ist oder dass die Dekorlage eine Laminierfolie ist.

Wie in Fig. 5a gezeigt, ist das Trägersubstrat 2 und die Schicht 22 der Dekorlage 3 in den Bereichen10 mittels eines Lasers derart durchbrochen, dass die Schicht 20 in Bereichen 10 bei Betrachtung des Dokuments 1 von der Unterseite 5 des Trägersubstrats 2 her sichtbar ist. Hier wurde also nicht nur das Trägersubstrat 2 sondern weiter auch die Schicht 22 mittels eines Lasers durchbrochen. Weiter ist, wie in Fig. 5a gezeigt, in dem Bereich 11 das Trägersubstrat 2 und die Schichten 22 und 20 mittels eines Lasers durchbrochen worden. Hierdurch ist die Schicht 21 in dem Bereich 11 von der Unterseite 5 des Trägersubstrats 2 freigelegt worden, so dass die Schicht 22 in dem Bereich 11 bei Betrachtung des Dokuments 1 von der Unterseite 5 des Trägersubstrats 2 her sichtbar ist. Wird das Dokument 1 der Fig. 5a daher von der Unterseite 5 des Trägersubstrats her betrachtet, ist die Schicht 20 in den Bereichen 10 und die Schicht 21 in dem Bereich 11 sichtbar.

Fig. 5b entspricht Fig. 5a mit dem Unterschied, dass die Dekorlage in Fig. 5b weiter die Schutzlackschicht 23 umfasst. Bei der Schutzlackschicht handelt es sich bevorzugt um eine Schicht aus PET (= Polyethylenterephthalat), PEN (= Polyethylennaphthalat), PE (= Polyethylen), PI = (Polyimid), PP (= Polypropylen), PC oder PTFE (= Polytetrafluorethylen). Vorteilhafterweise beträgt die Schichtdicke der Schutzlackschicht zwischen 0,5 µm und 30 µm, bevorzugt zwischen 3 µm und 10 µm. Bei der in Fig. 5b gezeigten Schutzlackschicht handelt es sich um eine Schicht aus PET mit einer Schichtdicke von 16 µm. Bezüglich der weiteren Ausgestaltung der in Fig. 5b gezeigten Schichten ist hier auf obige Ausführungen verwiesen.

Das in Fig. 5c gezeigte Dokument 1 umfasst ein Trägersubstrat 2, eine Dekorlage 3 sowie eine transparente Kunststofflage 7. Die Dekorlage 3 der Fig. 5c entspricht der Dekorlage der Fig. 5a mit dem Unterschied, dass die Dekorlage 3 keine Haftschicht 22 umfasst und direkt auf das Trägersubstrat 2 aufgebracht ist. Die transparente Kunststofflage 7 ist, wie in Fig. 5c gezeigt, auf die Unterseite 5 des Trägersubstrats 2 in dem Bereich, in dem die Dekorlage 3 auf die Oberseite 4 des Trägersubstrats 2 aufgebracht ist, aufgebracht. Wie in Fig. 5c gezeigt, ist die transparente Kunststofflage 7 und das Trägersubstrat 2 in den Bereichen 10 und 11 mittels eines Lasers durchbrochen. In dem Bereich 11 ist weiter die Schicht 20 durchbrochen, so dass in dem Bereich 11 die Schicht 21 bei Betrachtung des Dokuments 1 von der Unterseite 5 des Trägersubstrats 2 her sichtbar ist. Bezüglich der weiteren Ausgestaltungen der Schichten ist hier auf obige Ausführungen verwiesen.

Fig. 6a bis Fig. 6d zeigen schematisch ein Dokument 1.

In Fig. 6a ist das Dokument 1 in Draufsicht bei Betrachtung des Dokuments 1 von der Oberseite 4 des Trägersubstrats 2 her gezeigt. Wie in Fig. 6a gezeigt, weist das Dokument 1 die Dekorlage 3 auf, welche auf die Oberseite 4 des Trägersubstrats 2 aufgebracht ist.

In Fig. 6b ist das Dokument 1 in Draufsicht bei Betrachtung des Dokuments 1 von der Unterseite 5 des Trägersubstrats 2 her gezeigt. Das Trägersubstrat 2 ist in den Bereichen 10 mittels eines Lasers derart durchbrochen, dass die Dekorlage 3 in den Bereichen 10 bei Betrachtung des Dokuments 1 von der Unterseite 5 des Trägersubstrats 2 her sichtbar ist. Weiter sind die Bereiche 10 auf der der Dekorlage 3 gegenüberliegenden Seite des Trägersubstrats angeordnet, was durch die gestrichelten Linien angedeutet ist. Wie in Fig. 6b gezeigt, sind die Bereiche 10 hierbei linienförmig ausgestaltet und gemäß einem Linienraster angeordnet.

Fig. 6c zeigt schematisch einen vergrößerten Ausschnitt 41 der Fig. 6b. Wie in Fig. 6c gezeigt, sind die schwarz dargestellten Bereiche 10, in denen das Trägersubstrat 2 mittels eines Lasers derart durchbrochen ist, dass die Dekorlage 3 in den Bereichen 10 bei Betrachtung des Dokuments 1 von der Unterseite 5 des Trägersubstrats 2 her sichtbar ist, linienförmig ausgestaltet und gemäß einem Raster angeordnet. Vorteilhafterweise entspricht die Rasterweite des Linienrasters im Wesentlichen der Schichtdicke des Trägersubstrats 2. Es ist jedoch auch möglich, dass die Rasterweite des Linienrasters zwischen 30 µm und 250 µm, bevorzugt zwischen 50 µm und 100 µm, weiter bevorzugt zwischen 70 µm und 90 µm, beträgt. Die Rasterweite des in Fig. 6b und Fig. 6c gezeigten Linienrasters beträgt 80 µm.

Fig. 6d verdeutlicht die Wirkung der in Fig. 6b und Fig. 6c gezeigten durchbrochenen Bereiche 10 des Trägersubstrats 2 bei Betrachtung des Dokuments 1 von der Unterseite 5 des Trägersubstrats 2 her. Wird das Dokument 1 im Wesentlichen senkrecht zu einer von dem Trägersubstrat 2 aufgespannten Ebene betrachtet ist die Dekorlage 3 in den Bereichen 10 bei Betrachtung des Dokuments 1 von der Unterseite 5 des Trägersubstrats 2 her sichtbar. Wird das Dokument 1 gekippt und beispielsweise unter seinem seitlichen Blickwinkel von größer als 35°, bevorzugt größer als 25°, von der Unterseite 5 des Trägersubstrats 2 her betrachtet, so ist die Dekorlage 3 nicht mehr sichtbar. Die Dekorlage 3 ist somit in Abhängigkeit von einem seitlichen Blickwinkel für einen Betrachter sichtbar. Handelt es sich bei der Dekorlage 3 beispielsweise um eine Farbschicht, so kann hierdurch bei Betrachtung des Dokuments 1 von der Unterseite 5 des Trägersubstrats 2 her ein blickwinkelabhängiger Farbwechseleffekt in den Bereichen 10 erzeugt werden.

Fig. 7a bis Fig. 7c zeigen schematisch Verfahrensschritte zur Herstellung eines Dokuments 1.

Wie in Fig. 7a gezeigt, wird zunächst das Trägersubstrat 2 bereitgestellt. Bezüglich der Ausgestaltung des Trägersubstrats 2 wird hier auf obige Ausführungen verwiesen. In einem nächsten Schritt wird, wie in Fig. 7b gezeigt, die Dekorlage 3 auf die Oberseite des Trägersubstrats 2 aufgebracht. Bei der Dekorlage 3 handelt sich beispielsweise um eine Schicht mit Farbpigmenten, die einen grünen Farbeindruck erzeugen. Bezüglich weiterer möglicher Ausgestaltungen der Dekorlage 3 ist hier auf obige Ausführungen verwiesen. Das Aufbringen der Dekorlage 3 erfolgt hierbei bevorzugt mittels Heißprägen, Kaltprägen oder Laminieren, d.h. die Dekorlage kann beispielsweise eine Transferlage einer Heißprägefolie sein, die mittels Heißprägen auf das Trägersubstrat 2 appliziert wird und/oder eine Laminierfolie sein, die mittels Heißkleben auf das Trägersubstrat 2 appliziert wird. In einem weiteren Schritt wird anschließend das Trägersubstrat 2 in dem Bereich 10 mittels eines Lasers durchbrochen. Hierdurch wird es ermöglicht, dass die Dekorlage 3 bei Betrachtung des Dokuments 1 von der Unterseite 5 des Trägersubstrats 2 her sichtbar ist. In Fig. 7c wird das Trägersubstrat 2 mittels eines Lasers vollständig durchbrochen. Es ist jedoch auch möglich, dass das Trägersubstrat 2 nicht vollständig durchbrochen ist und die Dekorlage 3 trotzdem bei Betrachtung des Dokuments 1 von der Unterseite 5 des Trägersubstrats 2 her sichtbar ist. So kann das Trägersubstrat beispielsweise eine transparente Kunststofflage umfassen, welche zwischen der Oberseite 4 des Trägersubstrats 2 und der Dekorlage 3 angeordnet ist und daher aufgrund deren Transparenz die Sichtbarkeit der Dekorlage 3 bei Betrachtung des Dokuments 1 von der Unterseite 5 des Trägersubstrats 2 her nicht beeinträchtigt. In Fig. 7c erfolgt das Durchbrechen des Trägersubstrats 2 aus Richtung der Unterseite 5 des Trägersubstrats 2.

Unter Durchbrechen wird hierbei das vollständige Entfernen hier des Trägersubstrats 2 verstanden. Die Durchbrechung erfolgt hierbei bevorzugt aufgrund von Laserschneiden und/oder Laserablation, so dass das Trägersubstrat 2 in dem Bereich 10 rückstandslos abgetragen und/oder ablatiert und/oder verbrannt und/oder verdampft wird. Zum Durchbrechen des Trägersubstrats 2 gemäß dem Ausführungsbeispiel der Fig. 7c wurde ein Gaslaser, insbesondere ein CO₂-Laser, verwendet. Die Laserleistung beträgt hierbei vorteilhafterweise mindestens 250 W, bevorzugt mindestens 300 W, weiter bevorzugt mindestens 350 W. Weiter ist es vorteilhaft, wenn die Wellenlänge des Lasers zwischen 9,35 µm und 10,25 µm beträgt. Der Bereich 10 des Trägersubstrats 2 in Fig. 7c wurde mittels eines CO₂-Lasers mit einer Laserleistung von 300 W und einer Wellenlänge von 10,6 µm durchbrochen.

Bevorzugt wird der Laserstrahl hierbei mittels auslenkbarer Spiegel, insbesondere mittels eines Laser-Scan-Moduls, entlang und/oder auf den Bereich 10 des Trägersubstrats gelenkt.

Der Strahldurchmesser des Lasers beträgt hierbei im Fokuspunkt mindestens 20 µm, bevorzugt mindestens 50 µm, besonders bevorzugt mindestens 100 µm. Es ist jedoch auch möglich, den Laserstrahl mittels eines Linsensystems derart aufzuweiten, dass der Strahldurchmesser im Fokuspunkt maximal 2 mm, bevorzugt maximal 1 mm, beträgt. Der in Fig. 7c gezeigte Bereich 10 wurde mittels eines Laserstrahls, der einen Strahldurchmesser von 200 µm im Fokuspunkt aufweist, erzeugt, so dass die Breite des Bereichs 10 ebenfalls im Wesentlichen 200 µm beträgt.

Vorzugsweise wird der Laser hierbei weiter mit einer Schreibgeschwindigkeit von 3000 mm/s, bevorzugt von 2200 mm/s, weiter bevorzugt von 2000 mm/s, betrieben. Weiter ist es möglich, dass der Laser eine Schreibfläche von 200 x 200 mm, bevorzugt von 150 x 150 mm, weiter bevorzugt von 140 x 140 mm, aufweist.

Zweckmäßigerweise wird das Trägersubstrat 2 hierbei mit einer Laufgeschwindigkeit von 200 m/min, bevorzugt von maximal 130 m/min, weiter bevorzugt von 120 m/min, noch weiter bevorzugt von 60 m/min, transportiert. Hierdurch wird sichergestellt, dass in Abhängigkeit von der Schreibfläche des Lasers, der Schreibgeschwindigkeit des Lasers und/oder der Laserleistung, das Trägersubstrats 2 in dem Bereich 10 durchbrochen bzw. rückstandslos entfernt wird.

Fig. 8a bis Fig. 8c zeigen schematisch Verfahrensschritte zur Herstellung eines Dokuments 1.

Wie in Fig. 8a gezeigt wird in einem ersten Schritt das Trägersubstrat 2 bereitgestellt. Bezüglich der Ausgestaltung des Trägersubstrats 2 ist hier auf obige Ausführungen verwiesen.

In einem weiteren Schritt gemäß Fig. 8b wird auf das Trägersubstrat 2 die Dekorlage 3 aufgebracht. Das Aufbringen erfolgt hierbei bevorzugt mittels Heißprägen. Die in Fig. 8b gezeigte Dekorlage umfasst hierbei die Schichten 20, 21, 22 und 23. Bei der Schicht 22 handelt es sich um eine Heißklebeschicht, die insbesondere Acrylate, PVC, Polyurethan oder Polyester umfasst und mittels der die Dekorlage 3 auf der Oberseite 4 des Trägersubstrats 2 fest aufgebracht ist. Bei der Schicht 20 handelt es um eine Farbschicht, die einen blauen Farbton aufweist. Bei der Schicht 21 handelt es sich ebenfalls um eine Farbschicht, die jedoch einen gelben Farbton aufweist. Derartige Farbschichten können beispielsweise durch Schichten erzeugt werden, die mit den entsprechenden Farbpigmenten und/oder gelösten Farbstoffen versehen sind. Es ist jedoch auch möglich, dass es sich bei den Schichten 20 und 21 beispielsweise um Schichten handelt, die jeweils einen unterschiedlichen optisch variablen Effekt generieren. So ist es beispielsweise möglich, dass die Schichten 20 und 21 unterschiedlich ausgeformte Mikrostrukturen aufweisen, die jeweils einen optisch variablen Effekt generieren. Bei der Schicht 23 handelt es sich um eine Schutzlackschicht. Bezüglich der Ausgestaltung der Schicht 23 ist hier auf obige Ausführungen verwiesen.

Weiter ist es vorteilhaft, wenn der Schritt des Aufbringens der Dekorlage 3 auf die Oberseite 4 des Trägersubstrats 2 weiter folgenden Schritt umfasst: - Recken der Dekorlage 3 vor Applikation der Dekorlage 3 auf das Trägersubstrat 2, wobei die Reckung der Dekorlage 3 zwischen 0% und 10%, bevorzugt zwischen 0% und 5%, beträgt. Hierbei wird die Reckung der Dekorlage vorzugsweise durch eine Reckung der Transferfolie oder der Laminierfolie, welche die Dekorlage 3 als Transferlage umfasst, erzeugt. Durch eine entsprechende Reckung wird ein Motivabstand von auf der Dekorlage 3 befindlichen Motiven in Übereinstimmung mit den Abständen von auf dem Trägersubstrat 2 befindlichen Sicherheitsmerkmalen gebracht. Hierdurch können Toleranzwerte zwischen der Dekorlage 3, insbesondere zwischen auf der Dekorlage 3 befindlichen Motiven, und den Durchbrechungen in Bereichen 10 und 11 zwischen ± 0,1 mm und ± 2,0 mm, bevorzugt zwischen ± 0,3 mm und ± 1,5 mm, erreicht werden.

Nachdem die Dekorlage 3 aufgebracht wurde, werden, wie in Fig. 8c gezeigt, in dem Bereich 10 das Trägersubstrat 2 und die Schicht 22 der Dekorlage 3 mittels eines Lasers durchbrochen. Hierdurch wird die blaue Farbschicht 20 freigelegt, so dass bei Betrachtung des Dokuments 1 von der Unterseite 5 des Trägersubstrats 2 her, in dem Bereich 10 ein blauer Farbeindruck wahrgenommen wird. Ist der Bereich, wie oben beispielsweise in Fig. 3a gezeigt, linienförmig ausgestaltet und bildet ein Muster aus, so erscheint das linienförmige Muster für einen Betrachter in blauer Farbe. Weiter wird, wie in Fig. 8c gezeigt, in dem Bereich 11 das Trägersubstrat 2 und die Schichten 22 und 20 der Dekorlage 3 mittels eines Lasers durchbrochen. Hierdurch wird die gelbe Farbschicht 21 freigelegt, so dass bei Betrachtung des Dokuments 1 von der Unterseite 5 des Trägersubstrats 2 her, in dem Bereich 10 ein gelber Farbeindruck wahrgenommen wird. Hierbei ist es möglich, dass der Bereich 10 und der Bereich 11 verbunden sind und/oder sich die Bereiche 10 und 11 zumindest bereichsweise überlappen. Hierdurch wird es beispielsweise ermöglicht mehrfarbige Motive gezielt von der Unterseite 5 des Trägersubstrats 2 freizulegen, wobei die Farbigkeit bzw. der optische Eindruck dieser Motive durch die freigelegten Schichten 20 und 21 Dekorlage 3 definiert werden.

Hierbei ist es auch möglich, die Bereiche 10 und 11 mittels unterschiedlicher Laser zu erzeugen. Es werden also mindestens zwei Laser verwendet, welche vorzugsweise derart aufeinander abgestimmt sind, dass der Herstellungsprozess verkürzt werden kann.

Nach dem Durchbrechen des Trägersubstrats 2 und der Schichten 22 und 20 in den Bereichen 10 und 11 ist es möglich, dass Verfahren weiter folgenden Schritt umfasst: - Aufbringen von einer oder mehreren, insbesondere transparenten, Kunststofflagen, welche insbesondere auf der Oberseite und/oder Unterseite des Trägersubstrats 2 aufgebracht werden. Hierdurch kann die Stabilität bzw. Robustheit des Dokuments 1 gegenüber Umwelteinflüssen weiter verbessert werden. Auch können hierdurch die durchbrochenen Bereiche 10 und 11 auf der Unterseite 5 des Trägersubstrats 2 her verschlossen werden, um ein Eindringen von Verunreinigungen zu verhindern.

Auch ist es möglich, dass der Schritt des Aufbringens der Dekorlage 3 und/oder der Schritt des Durchbrechens des Trägersubstrats 2 und der Schichten 22 und 20 weiter folgende Schritte umfasst:
- Erfassen der Positionsdaten eines Sicherheitsmerkmals des Trägersubstrats 2, insbesondere eines Wasserzeichens;
- optional Korrigieren der erfassten Positionsdaten mittels eines Algorithmus in korrigierte Positionsdaten;
- Einbringen der Steueröffnungen in das Trägersubstrat 2 auf Basis der erfassten Positionsdaten, insbesondere auf Basis der korrigierten Positionsdaten, insbesondere mittels eines Lasers.

Fig. 9a und Fig. 9b zeigen schematisch Vorrichtungen 19 zur Durchführung des Verfahrens.

Fig. 9a zeigt schematisch eine Vorrichtung 19 zur Durchführung des Verfahrens.

Die Vorrichtung 19 weist hierbei die Applikationseinrichtung 31a auf mittels der eine Dekorlage auf das Trägersubstrat 3 aufgebracht wird. Weiter umfasst die Vorrichtung 19 einen Laser zum Durchbrechen zumindest einer Schicht des Trägersubstrats 2, und eine Transporteinrichtung 30, welche zum Transport des Trägersubstrats 2 dient. So es beispielsweise möglich, dass die Transporteinrichtung eine Vorratsrolle, auf welcher das Trägersubstrat 2 aufgewickelt ist, umfasst. Alternativ ist es auch möglich, dass die Transportrichtung zum Transportieren des Trägersubstrats 2 in Bogenform ausgestaltet ist.

Bevorzugt handelt es sich bei dem Laser 32 um einen Gaslaser, insbesondere ein CO₂-Laser, und/oder einen Festkörperlaser, insbesondere ein Nd:YAG-Laser. Vorteilhafterweise beträgt die Laserleistung mindestens 250 W, bevorzugt mindestens 300 W, weiter bevorzugt mindestens 350 W. Weiter ist es vorteilhaft, wenn die Wellenlänge des Lasers 32 zwischen 9,35 µm und 10,25 µm beträgt. So kann beispielsweise ein CO₂-Laser mit einer Laserleistung von 300 W und einer Wellenlänge von 10,6 µm verwendet werden. Vorzugsweise weist der Laser 32 eine Schreibgeschwindigkeit von 3000 mm/s, bevorzugt von 2200 mm/s, weiter bevorzugt von 2000 mm/s, auf. Weiter ist es möglich, dass der Laser 32 eine Schreibfläche von 200 x 200 mm, bevorzugt von 150 x 150 mm, weiter bevorzugt von 140 x 140 mm, aufweist.

Zweckmäßigerweise ist die Transporteinrichtung 30 derart ausgestaltet, dass das Trägersubstrat 2 mit ein Laufgeschwindigkeit von 200 m/min, bevorzugt von 130 m/min, weiter bevorzugt von 120 m/min, noch weiter bevorzugt von 60 m/min, transportiert wird.

Fig. 9b zeigt schematisch eine Vorrichtung 19 zur Durchführung des Verfahrens umfassend eine Transporteinrichtung 30, eine Sensoreinheit 33, eine Recheneinheit 34, eine Druckeinheit 35 und eine Stanzeinheit 36.

Das Trägersubstrat 2 wird von der Transporteinheit 30 zunächst der Sensoreinheit 33 zugeführt. Die Sensoreinheit 33, insbesondere eine optische Sensoreinheit zur Detektion von Strahlung im Auflicht und/oder im Durchlicht in einem oder mehreren sichtbaren Wellenlängenbereichen oder dem gesamten sichtbaren Wellenlängenbereich und/oder in einem oder mehreren ultravioletten Wellenlängenbereichen oder dem gesamten ultravioletten Wellenlängenbereich und/oder in einem oder mehreren infraroten Wellenlängenbereichen oder dem gesamten infraroten Wellenlängenbereich, ist beispielsweise ein Photodetektor, ein CCD-Sensor oder eine CMOS-Kamera, und ermöglicht die Erfassung der Position des mindestens eines Sicherheitsmerkmals des Trägersubstrats 2, insbesondere eines Wasserzeichens und/oder eines gedruckten Merkmals. Die erfasste Position des Sicherheitsmerkmals wird an eine Recheneinheit 34 übermittelt, welche aus den erfassten Positionsdaten mittels eines Algorithmus korrigierte Positionsdaten ermittelt. Mittels eines nicht dargestellten Stellgliedes kann die Position des Trägersubstrats 2 an die korrigierten Positionsdaten angepasst werden. Das Stellglied kann somit die Lage des Trägersubstrats 2 in der Ebene relativ zu den Positionen der nachfolgenden Einheiten, insbesondere der Stanzeinheit 36 und/oder des Lasers 32, zur Erzeugung von Steueröffnungen korrigieren.

Das Trägersubstrat 2 wird anschließend in die Stanzeinheit 36 transportiert mittels derer nach erfolgter Lagekorrektur Steueröffnungen und/oder im Verhältnis zu den mittels des Lasers 32 erzeugten Durchbrechungen großflächige Fensteröffnungen, wie oben bereits erläutert, in das Trägersubstrat eingebracht werden können. Es ist auch möglich, dass das Einbringen von Steueröffnungen mittels eines Lasers erfolgt.

Anschließend wird das Trägersubstrat 2 der Applikationseinrichtung 31a zugeführt mittels derer, eine Dekorlage auf das Trägersubstrat 2 aufgebracht wird. Auch hierbei kann die Lage des Trägersubstrats 2 anhand der korrigierten Positionsdaten angepasst werden. Danach wird das Trägersubstrat 2 dem Laser 32 zum Durchbrechen zumindest einer Schicht des Trägersubstrats 2 zugeführt. Bezüglich der Ausgestaltung des Lasers 32 ist hier auf obige Ausführungen verwiesen.

Anschließend wird das Trägersubstrat 2 der Applikationseinrichtung 31b zugeführt mittels derer eine transparente Kunststofflage auf die Unterseite des Trägersubstrats 2 aufgebracht wird. Hierdurch können, wie oben ausgeführt, die mittels des Lasers 32 durchbrochenen Bereiche und/oder die durch die Stanzeinheit 36 eingebrachten Fensteröffnungen verschlossen werden. Auch hierbei ist es möglich die Lage des Trägersubstrats 2 anhand der korrigierten Positionsdaten anzupassen.

Schließlich wird das Trägersubstrat 2 der Druckeinheit 35 zugeführt, um das Trägersubstrat 2 beispielsweise mit farbigen Mustern und/oder alphanumerischen Zeichen zu bedrucken. Auch hierbei ist es möglich die Lage des Trägersubstrats 2 anhand der korrigierten Positionsdaten anzupassen.

Es können sich weitere Bearbeitungseinheiten anschließen, wie beispielsweise mindestens eine weitere Druckeinheit, mindestens eine weitere Applikationseinrichtung und/oder mindestens eine Bedampfungseinrichtung und/oder mindestens eine Befeuchtungseinheit, etc., die hier jedoch nicht gezeigt sind. Schließlich kann das Trägersubstrat 2 auch einer Schneideeinheit zugeführt werden, um das Trägersubstrat 2 in einzelne Nutzen zu zerteilen.

### Bezugszeichenliste

- 1: Dokument
- 2: Trägersubstrat
- 3: Dekorlage
- 4: Oberseite
- 5: Unterseite
- 6: Papierlage
- 7: Kunststofflage
- 8: opake Schicht
- 9: Betrachter
- 10, 11, 12, 13: Bereiche
- 19: Vorrichtung
- 20: erste Schicht
- 21: zweite Schicht
- 22: Haftschicht
- 23: Schutzlackschicht
- 30: Transporteinrichtung
- 31a, 31b: Applikationseinrichtungen
- 32: Laser
- 33: Sensoreinheit
- 34: Recheneinheit
- 35: Druckeinheit
- 36: Stanzeinheit
- 40, 41: Ausschnitte
- 50: Linienbreite

## Patentansprüche

1. Dokument (1), insbesondere eine Banknote, ein Ausweisdokument, ein Visum oder ein Wertpapier, umfassend ein Trägersubstrat (2) und eine Dekorlage (3), wobei das ein- oder mehrschichtige Trägersubstrat (2) eine
Oberseite (4) und eine Unterseite (5) aufweist und die Dekorlage (3) auf die Oberseite (4) des Trägersubstrats (2) aufgebracht ist, und wobei zumindest eine Schicht (6, 7, 8) des Trägersubstrats (2) in ein oder mehreren ersten Bereichen (10) mittels eines Lasers derart durchbrochen ist, dass die Dekorlage (3) in den ein oder mehreren ersten Bereichen (10) bei Betrachtung des Dokuments (1) von der Unterseite (5) des Trägersubstrats (2) her sichtbar ist,
wobei zumindest eine Schicht (6, 7, 8) des Trägersubstrats (2) in ein oder mehreren zweiten Bereichen (11) mittels des Lasers derart durchbrochen ist, dass die Dekorlage (3) in den ein oder mehreren zweiten Bereichen (11) bei Betrachtung des Dokuments (1) von der Unterseite (5) des Trägersubstrats (2) her sichtbar ist, wobei die ein oder mehreren zweiten Bereiche (11) ein zu den ein oder mehreren ersten Bereichen (10) unterschiedliches Muster und/oder eine unterschiedliche Kontur und/oder eine unterschiedliche Codierung aufweisen,
wobei die Dekorlage (3) bei Betrachtung senkrecht zu einer von dem Trägersubstrat (2) aufgespannten Ebene die ein oder mehreren ersten (10) und/oder zweiten (11) Bereiche vollständig überdeckt,
und wobei das Dokument (1) in einem oder mehreren der ersten und/oder zweiten Bereiche (10, 11) einen ersten optischen Effekt bereitstellt, welcher im Auflicht durch eine Sensoreinheit (33) erfassbar ist.

2. Dokument (1) nach Anspruch 1,
**dadurch gekennzeichnet,**
**dass** das Trägersubstrat (2) ein Papiersubstrat ist, insbesondere ein einschichtiges Papiersubstrat ist, und/oder dass das Trägersubstrat (2) Baumwollfasern, Holzfasern, Zellstofffasern, Textilfasern und/oder Kunststofffasern umfasst, und/oder
**dass** das Trägersubstrat (2) eine oder mehrere, insbesondere transparente, Kunststofflagen (7) umfasst, welche auf der Oberseite (4) und/oder Unterseite (5) des Trägersubstrats (2) angeordnet sind, wobei insbesondere zumindest die auf der Unterseite (5) des Trägersubstrats (2) angeordneten ein oder mehreren, insbesondere transparenten, Kunststofflagen (7) in den ein oder mehreren ersten Bereichen (10) mittels des Lasers durchbrochen sind, und/oder
**dass** das Trägersubstrat (2) eine Schichtdicke zwischen 30 µm und 250 µm, bevorzugt zwischen 50 µm und 100 µm, aufweist.

3. Dokument (1) nach einem der vorhergehenden Ansprüche,
**dadurch gekennzeichnet,**
**dass** jeder der ein oder mehreren ersten (10) und/oder zweiten (11) Bereiche innerhalb eines vordefinierten Flächenbereichs (13) liegt, wobei bei Betrachtung senkrecht zu einer von dem Trägersubstrat (2) aufgespannten Ebene jeder der ein oder mehreren ersten (10) und/oder zweiten (11) Bereiche maximal 25%, bevorzugt 10%, der Fläche des jeweiligen vordefinierten Flächenbereichs (13) umfasst.

4. Dokument (1) nach einem der vorhergehenden Ansprüche,
**dadurch gekennzeichnet,**
**dass** die Breite, insbesondere die Linienbreite (50), und/oder der Durchmesser der ein oder mehreren ersten Bereiche (10) und/oder zweiten Bereiche (11) bei Betrachtung senkrecht zu einer von dem Trägersubstrat (2) aufgespannten Ebene maximal 2 mm, bevorzugt maximal 1 mm, beträgt, und/oder
**dass** die Breite, insbesondere die Linienbreite (50), und/oder der Durchmesser der ein oder mehreren ersten Bereiche (10) und/oder zweiten Bereiche (11) bei Betrachtung senkrecht zu einer von dem Trägersubstrat (2) aufgespannten Ebene derart gewählt ist, dass die Dekorlage (3) in den ein oder mehreren ersten Bereichen (10) und/oder zweiten Bereichen (11) bei Betrachtung des Dokuments (1) von der Unterseite (5) des Trägersubstrats (2) her mit dem menschlichen Auge sichtbar ist, und/oder dass die Breite, insbesondere die Linienbreite (50), und/oder der Durchmesser der ein oder mehreren ersten Bereiche (10) und/oder zweiten Bereiche (11) bei Betrachtung senkrecht zu einer von dem Trägersubstrat (2) aufgespannten Ebene mindestens 20 µm, insbesondere mindestens 50 µm, bevorzugt mindestens 100 µm, beträgt.

5. Dokument (1) nach einem der vorhergehenden Ansprüche,
**dadurch gekennzeichnet,**
**dass** das Dokument (1) in einem oder mehreren der ersten und/oder zweiten Bereiche (10, 11) und/oder in einem oder mehreren dritten Bereichen (12), insbesondere in Bereichen umfassend die Dekorlage (3), einen ersten optischen Effekt, insbesondere einen ersten optisch variablen Effekt, bereitstellt, welcher im Auflicht mit dem menschlichen Auge sichtbar ist, und/oder dass das Dokument (1) in einem oder mehreren der ersten und/oder zweiten und/oder dritten Bereiche (10, 11, 12), insbesondere in Bereichen umfassend die Dekorlage (3), zumindest einen ersten Transmissionsgrad aufweist, welcher im Durchlicht durch eine Sensoreinheit (33) erfassbar ist und/oder mit dem menschlichen Auge sichtbar ist, und in den Bereichen außerhalb der ersten und/oder zweiten und/oder dritten Bereiche (10, 11, 12), insbesondere in Bereichen umfassend die Trägerfolie (2) und die Dekorschicht (3), bevorzugt in Bereichen umfassend die nicht durchbrochene Trägerfolie (2) und die Dekorschicht (3), weiter bevorzugt innerhalb der ersten und/oder zweiten und/oder dritten Bereiche (10, 11, 12), zumindest einen zweiten Transmissionsgrad aufweist, welcher im Durchlicht durch eine Sensoreinheit (33) erfassbar ist und/oder mit dem menschlichen Auge sichtbar ist, wobei sich der zumindest eine erste Transmissionsgrad und der zumindest eine zweite Transmissionsgrad voneinander unterscheiden oder zumindest teilweise oder vollständig übereinstimmen.

6. Dokument (1) nach Anspruch 5,
**dadurch gekennzeichnet,**
**dass** zumindest einer der dritten Bereiche (12) des Trägersubstrats (2) mittels Stanzen und/oder mittels eines Lasers ausgeschnitten ist, insbesondere derart, dass die Dekorlage (3) in dem zumindest einem dritten Bereich (12) bei Betrachtung des Dokuments (1) von der Unterseite (5) des Trägersubstrats (2) her sichtbar ist, insbesondere wobei der zumindest eine dritte Bereich (12) eine um den Faktor von mindestens 4, bevorzugt um den Faktor von mindestens 8, weiter bevorzugt um den Faktor von mindestens 10, größere Fläche aufweist als die ein oder mehreren ersten (10) und/oder zweiten Bereiche (11).

7. Dokument (1) nach einem der vorhergehenden Ansprüche,
**dadurch gekennzeichnet,**
**dass** die ein oder mehreren ersten (10) und/oder zweiten (11) Bereiche musterförmig, insbesondere als graphisches Motiv, alphanumerisch, linienförmig, punktförmig und/oder als maschinenlesbare Codierung, ausgestaltet sind.

8. Dokument (1) nach einem der vorhergehenden Ansprüche,
**dadurch gekennzeichnet,**
**dass** die ein oder mehreren ersten Bereiche (10) gemäß einem Linienraster angeordnet sind, insbesondere
**dass** die Rasterweite des Linienrasters im Wesentlichen der Schichtdicke des Trägersubstrats (2) entspricht, und/oder dass die Rasterweite des Linienrasters zwischen 30 µm und 250 µm, bevorzugt zwischen 50 µm und 100 µm, weiter bevorzugt zwischen 70 µm und 90 µm, beträgt.

9. Dokument nach einem der vorhergehenden Ansprüche,
**dadurch gekennzeichnet,**
**dass** die Dekorlage (3) eine erste Schicht (20) und eine zweite Schicht (21) aufweist und die erste Schicht (20) zwischen der Oberseite (4) des Trägersubstrats (2) und der zweiten Schicht (21) angeordnet ist, insbesondere wobei die erste (20) und zweite (21) Schicht ausgewählt sind aus der Gruppe eine oder mehrere Farbschichten, eine oder mehrere Schichten mit optisch variablen Pigmenten, ein oder mehrere Dünnfilmschichtsysteme, eine oder mehrere einen optisch variablen Effekt erzeugende Schichten, eine oder mehrere Schichten mit Farbpigmenten und/oder gelösten Farbstoffen und/oder eine oder mehrere Schichten mit Mikrostrukturen, insbesondere wobei die Schichten mindestens einen Farbeffekt im Bereich der für das menschliche Auge sichtbaren Wellenlängen, insbesondere im Wellenlängenbereich von 400 nm bis 800 nm, bei Betrachtung des Dokuments (1) von der Unterseite (5) des Trägersubstrats (2) her erzeugen.

10. Dokument (1) nach Anspruch 9,
**dadurch gekennzeichnet,**
**dass** die zumindest eine Schicht (6, 7, 8) des Trägersubstrats (2) in den ein oder mehreren ersten Bereichen (10) mittels eines Lasers derart durchbrochen ist, dass die erste Schicht (20) in den ein oder mehreren ersten Bereichen (10) bei Betrachtung des Dokuments (1) von der Unterseite (5) des Trägersubstrats (2) her sichtbar ist und dass die zumindest eine Schicht (6, 7, 8) des Trägersubstrats (2) und die erste Schicht (20) der Dekorlage (3) in den ein oder mehreren zweiten Bereichen (11) mittels eines Lasers derart durchbrochen ist, dass die zweite Schicht (21) in den ein oder mehreren zweiten Bereichen (11) bei Betrachtung des Dokuments (1) von der Unterseite (5) des Trägersubstrats (2) her sichtbar ist.

11. Dokument (1) nach Anspruch 5,
**dadurch gekennzeichnet,**
**dass** das Trägersubstrat (2) in den ein oder mehreren ersten (10) und/oder zweiten (11) Bereichen vollständig durchbrochen ist, und/oder dass die Dekorlage (3) zumindest bereichsweise transparent ist, und/oder dass die Toleranzwerte zwischen der Dekorlage (3) und den Durchbrechungen in dem ein oder mehreren ersten (10) und/oder zweiten Bereichen (11) und/oder dem zumindest einen dritten Bereich (12) zwischen ± 0,1 mm und ± 2,0 mm, bevorzugt zwischen ± 0,3 mm und ± 1,5 mm, betragen.

12. Verfahren zur Herstellung eines Dokuments (1) nach einem der Ansprüche 1 bis 11, umfassend ein Trägersubstrat (2) mit einer Oberseite (4) und einer Unterseite (5),
wobei das Verfahren folgende Schritte a), b), c), welche insbesondere in der Reihenfolge a), b), c) oder a), c), b) ausgeführt werden, umfasst:
a) Bereitstellen des Trägersubstrats (2);
b) Aufbringen einer Dekorlage (3), insbesondere mittels Heißprägen, Kaltprägen oder Laminieren, auf die Oberseite (4) des Trägersubstrats (2);
c) Durchbrechen zumindest einer Schicht (6, 7, 8) des Trägersubstrats (2) in ein oder mehreren ersten Bereichen (10) mittels eines Lasers derart, dass die aufgebrachte Dekorlage (3) in den ein oder mehreren ersten Bereichen (10) bei Betrachtung des Dokuments (1) von der Unterseite (5) des Trägersubstrats (2) her sichtbar ist,
wobei das Verfahren weiter folgenden Schritt umfasst, welcher insbesondere vor dem Schritt b) durchgeführt wird:
d) Durchbrechen zumindest einer Schicht (6, 7, 8) des Trägersubstrats (2) in ein oder mehreren zweiten Bereichen (11) mittels eines Lasers derart, dass die Dekorlage (3) in den ein oder mehreren zweiten Bereichen (11) bei Betrachtung des Dokuments (1) von der Unterseite (5) des Trägersubstrats (2) her sichtbar ist, wobei die ein oder mehreren zweiten Bereiche (11) ein zu den ein oder mehreren ersten Bereichen (10) unterschiedliches Muster und/oder eine unterschiedliche Kontur und/oder eine unterschiedliche Codierung aufweisen, wobei die Dekorlage (3) bei Betrachtung senkrecht zu einer von dem Trägersubstrat (2) aufgespannten Ebene die ein oder mehreren ersten (10) und/oder zweiten (11) Bereiche vollständig überdeckt, und wobei das Dokument (1) in einem oder mehreren der ersten und/oder zweiten Bereiche (10, 11) einen ersten optischen Effekt bereitstellt, welcher im Auflicht durch eine Sensoreinheit (33) erfassbar ist.

13. Verfahren nach Anspruch 12,
**dadurch gekennzeichnet,**
**dass** das Verfahren weiter folgenden Schritt umfasst, welcher insbesondere vor dem Schritt b) durchgeführt wird:
e) Ausschneiden zumindest eines dritten Bereichs (12) des Trägersubstrats (2) mittels Stanzen und/oder mittels eines Lasers, insbesondere derart, dass die Dekorlage (3) in dem zumindest einen dritten Bereich bei Betrachtung des Dokuments (1) von der Unterseite (5) des Trägersubstrats (2) her sichtbar ist.

## Claims

1. Document (1), in particular a banknote, an identification document, a visa or a security paper, comprising a carrier substrate (2) and a decorative ply (3), wherein the single or multi-layered carrier substrate (2) has an upper side (4) and a lower side (5), and the decorative ply (3) is applied to the upper side (4) of the carrier substrate (2), and wherein at least one layer (6, 7, 8) of the carrier substrate (2) is perforated in one or more first regions (10) by means of a laser in such a way that the decorative ply (3) is visible in the one or more first regions (10) when viewing the document (1) from the lower side (5) of the carrier substrate (2),
wherein
at least one layer (6, 7, 8) of the carrier substrate (2) is perforated in one or more second regions (11) by means of the laser in such a way that the decorative ply (3) is visible in the one or more second regions (11) when viewing the document (1) from the lower side (5) of the carrier substrate (2), wherein the one or more second regions (11) have a different pattern to the one or more first regions (10) and/or a different contour and/or a different coding,
wherein the decorative ply (3) completely covers the one or more first (10) and/or second (11) regions when viewing perpendicular to a plane spanned by the carrier substrate (2),
and wherein the document (1) provides a first optical effect in one or more of the first and/or second regions (10, 11), said effect being able to be detected in incident light by a sensor unit (33).

2. Document (1) according to claim 1, **characterised in that**
the carrier substrate (2) is a paper substrate, in particular is a single layered paper substate, and/or the carrier substrate (2) comprises cotton fibres, wood fibres, cellulose fibres, textile fibres and/or plastic fibres, and/or
the carrier substrate (2) comprises one or more in particular transparent plastic plies (7), which are arranged on the upper side (4) and/or lower side (5) of the carrier substrate (2), wherein in particular at least the one or more in particular transparent plastic plies (7) arranged on the lower side (5) of the carrier substrate (2) are perforated in the one or more first regions (10) by means of the laser, and/or
the carrier substrate (2) has a layer thickness of between 30 µm and 250 µm, preferably between 50 µm and 100 µm.

3. Document (1) according to one of the preceding claims,
**characterised in that**
each of the one or more first (10) and/or second (11) regions lies within a predefined surface region (13), wherein, when viewing perpendicular to a plane spanned by the carrier substrate (2), each of the one or more first (10) and/or second (11) regions comprises a maximum of 25%, preferably 10%, of the surface of the respective predefined surface region (13).

4. Document (1) according to one of the preceding claims, **characterised in that**
the width, in particular the line width (50), and/or the diameter of the one or more first regions (10) and/or second regions (11) is a maximum of 2mm, preferably a maximum of 1mm, when viewing perpendicular to a plane spanned by the carrier substrate (2), and/or
the width, in particular the line width (50), and/or the diameter of the one of more first regions (10) and/or second regions (11) is chosen when viewing perpendicular to a plane spanned by the carrier substrate (2) in such a way that the decorative ply (3) is visible to the human eye in the one or more first regions (10) and/or second regions (11) when viewing the document (1) from the lower side (5) of the carrier substrate (2), and/or the width, in particular the line width (50), and/or the diameter of the one or more first regions (10) and/or second regions (11) is at least 20 µm, in particular at least 50 µm, preferably at least 100 µm, when viewing perpendicular to a plane spanned by the carrier substrate (2).

5. Document (1) according to one of the preceding claims, **characterised in that**
the document (1) provides a first optical effect, in particular a first optically variable effect, in one or more of the first and/or second regions (10, 11) and/or in one or more third regions (12), in particular in regions comprising the decorative ply (3), said optical effect being visible to the human eye in incident light, and/or the document (1) has at least one first transmission degree in one or more of the first and/or second and/or third regions (10, 11, 12), in particular in regions comprising the decorative ply (3), said transmission degree being able to be detected by a sensor unit (33) in transmitted light and/or being visible to the human eye, and has at least one second transmission degree in the regions outside the first and/or second and/or third regions (10, 11, 12), in particular in regions comprising the carrier film (2) and the decorative layer (3), preferably in regions comprising the unperforated carrier film (2) and the decorative layer (3), further preferably inside the first and/or second and/or third regions (10, 11, 12), said transmission degree being able to be detected by a sensor unit (33) in transmitted light and/or being visible to the human eye, wherein the at least one first transmission degree and the at least one second transmission degree differ from each other or at least partially or completely correspond.

6. Document (1) according to claim 5,
**characterised in that**
at least one of the third regions (12) of the carrier substrate (2) is cut out by means of punches and/or by means of a laser, in particular in such a way that the decorative ply (3) is visible in the at least one third region (12) when viewing the document (1) from the lower side (5) of the carrier substrate (2), in particular wherein the at least one third region (12) has a larger surface by a factor of at least 4, preferably by a factor of at least 8, further preferably by a factor of at least 10, than the one or more first (10) and/or second regions (11).

7. Document (1) according to one of the preceding claims, **characterised in that**
the one or more first (10) and/or second (11) regions are formed to be pattern-shaped, in particular as a graphical motif, alphanumerical, linear, punctiform, and/or as machine-readable coding.

8. Document (1) according to one of the preceding claims, **characterised in that**
the one or more first regions (10) are arranged according to a line grid, in particular the grid width of the line grid substantially corresponds to the layer thickness of the carrier substrate (2), and/or the grid width of the line grid is between 30 µm and 250 µm, preferably between 50 µm and 100 µm, further preferably between 70 µm and 90 µm.

9. Document according to one of the preceding claims,
**characterised in that**
the decorative ply (3) has a first layer (20) and a second layer (21), and the first layer (20) is arranged between the upper side (4) of the carrier substrate (2) and the second layer (21), in particular wherein the first (20) and second (21) layer are selected from the group of one or more colour layers, one or more layers with optically variable pigments, one or more thin film layer systems, one or more layers generating an optically variable effect, one or more layers with colour pigments and/or dissolved dyes and/or one or more layers with microstructures, in particular wherein the layers generate at least one colour effect in the range of the wavelengths visible to the human eye, in particular in the wavelength range of from 400 nm to 800 nm, when viewing the document (1) from the lower side (5) of the carrier substrate (2).

10. Document (1) according to claim 9,
**characterised in that**
the at least one layer (6, 7, 8) of the carrier substrate (2) is perforated in the one or more first regions (10) by means of a laser in such a way that the first layer (20) is visible in the one or more first regions (10) when viewing the document (1) from the lower side (5) of the carrier substrate (2), and the at least one layer (6, 7, 8) of the carrier substrate (2) and the first layer (20) of the decorative ply (3) are perforated in the one or more second regions (11) by means of a laser in such a way that the second layer (21) is visible in the one or more second regions (11) when viewing the document (1) from the lower side (5) of the carrier substrate (2).

11. Document (1) according to claim 5, **characterised in that**
the carrier substrate (2) is completely perforated in the one or more first (10) and/or second (11) regions, and/or
the decorative ply (3) is at least regionally transparent, and/or the tolerance values between the decorative ply (3) and the perforations in the one or more first (10) and/or second regions (11) and/or the at least one third region (12) are between ± 0.1mm and ± 2.0mm, preferably between ± 0.3mm and ± 1.5mm.

12. Method for producing a document (1) according to one of claims 1 to 11, comprising a carrier substrate (2) with an upper side (4) and a lower side (5), wherein
the method comprises the following steps a), b), c), which are implemented, in particular, in the sequence a), b), c), or a), c), b):
a) providing the carrier substrate (2);
b) applying a decorative ply (3), in particular by means of hot stamping, cold stamping or laminating, to the upper side (4) of the carrier substrate (2);
c) perforating at least one layer (6, 7, 8) of the carrier substrate (2) in one or more first regions (10) by means of a laser in such a way that the applied decorative ply (3) is visible in the one or more first regions (10) when viewing the document (1) from the lower side (5) of the carrier substrate (2),
wherein the method further comprises the following step, which is carried out, in particular, before step b):
d) perforating at least one layer (6, 7, 8) of the carrier substrate (2) in one or more second regions (11) by means of a laser in such a way that the decorative ply (3) is visible in the one or more second regions (11) when viewing the document (1) from the lower side (5) of the carrier substrate (2), wherein the one or more second regions (11) have a pattern different to the one or more first regions (10) and/or a different contour and/or a different coding, wherein the decorative ply (3) completely covers the one or more first (10) and/or second regions (11) when viewing perpendicular to a plane spanned by the carrier substrate (2), and wherein the document (1) provides a first optical effect in one or more of the first and/or second regions (10, 11), said effect being able to be detected in incident light by a sensor unit (33).

13. Method according to claim 12,
**characterised in that**
the method further comprises the following step, which is carried out, in particular, before step b):
e) cutting out at least one third region (12) of the carrier substrate (2) by means of punches and/or by means of a laser, in particular in such a way that the decorative ply (3) is visible in the at least one third region when viewing the document (1) from the lower side (5) of the carrier substrate (2).

## Revendications

1. Document (1), notamment billet de banque, pièce d'identité, visa ou titre, comprenant un substrat de support (2) et une couche décorative (3), dans lequel le substrat de support (2) monocouche ou multicouche présente une face supérieure (4) et une face inférieure (5) et la couche décorative (3) est appliquée sur la face supérieure (4) du substrat de support (2), et dans lequel au moins une couche (6, 7, 8) du substrat de support (2) est percée dans une ou plusieurs premières zones (10) au moyen d'un laser de telle manière que la couche décorative (3) est visible dans les une ou plusieurs premières zones (10) en observant le document (1) depuis la face inférieure (5) du substrat de support (2), dans lequel au moins une couche (6, 7, 8) du substrat de support (2) est percée dans une ou plusieurs deuxièmes zones (11) au moyen du laser de telle manière que la couche décorative (3) dans les une ou plusieurs deuxièmes zones (11) est visible en observant le document (1) depuis la face inférieure (5) du substrat de support (2), dans lequel les une ou plusieurs deuxièmes zones (11) présentent un motif différent par rapport aux une ou plusieurs premières zones (10) et/ou un contour différent et/ou un codage différent,
dans lequel la couche décorative (3) recouvre entièrement les une ou plusieurs premières (10) et/ou deuxièmes (11) zones lors d'une observation perpendiculairement à un plan formé par le substrat de support (2),
et dans lequel le document (1) fournit dans une ou plusieurs des premières et/ou deuxièmes zones (10, 11) un premier effet optique qui peut être détecté en lumière incidente par une unité de capteur (33).

2. Document (1) selon la revendication 1, **caractérisé en ce**
**que** le substrat de support (2) est un substrat en papier, en particulier un substrat en papier monocouche, et/ou que le substrat de support (2) comprend des fibres de coton, des fibres de bois, des fibres de pâte à papier, des fibres textiles et/ou des fibres synthétiques, et/ou
**que** le substrat de support (2) comprend une ou plusieurs couches plastiques (7), en particulier transparentes, qui sont disposées sur la face supérieure (4) et/ou la face inférieure (5) du substrat de support (2), dans lequel en particulier au moins les une ou plusieurs couches plastiques (7), en particulier transparentes, disposées sur la face inférieure (5) du substrat de support (2),
sont percées dans les une ou plusieurs premières zones (10) au moyen du laser, et/ou
**que** le substrat de support (2) présente une épaisseur de couche comprise entre 30 µm et 250 µm, de manière préférée entre 50 µm et 100 µm.

3. Document (1) selon l'une quelconque des revendications précédentes,
**caractérisé en ce**
**que** chacune des une ou plusieurs premières (10) et/ou deuxièmes (11) zones se trouve à l'intérieur d'une zone de surface (13) prédéfinie, dans lequel, en observant perpendiculairement à un plan formé par le substrat de support (2), chacune des une ou plusieurs premières (10) et/ou deuxièmes (11) zones comprend au maximum 25 %, de manière préférée 10 %, de la surface de la zone de surface (13) prédéfinie respective.

4. Document (1) selon l'une quelconque des revendications précédentes, **caractérisé en ce**
**que** la largeur, en particulier la largeur de ligne (50), et/ou le diamètre des une ou plusieurs premières zones (10) et/ou deuxièmes zones (11) est de maximum 2 mm, de manière préférée de maximum 1 mm, lors d'une observation perpendiculairement à un plan formé par le substrat de support (2), et/ou
**que** la largeur, en particulier la largeur de ligne (50), et/ou le diamètre des une ou plusieurs premières zones (10) et/ou deuxièmes zones (11) lors d'une observation perpendiculairement à un plan formé par le substrat de support (2) est choisi de manière que la couche décorative (3) dans les une ou plusieurs premières zones (10) et/ou deuxièmes zones (11) est visible à l'œil humain lors d'une observation le document (1) depuis la face inférieure (5) du substrat de support (2), et/ou que la largeur, en particulier, la largeur de ligne (50), et/ou le diamètre des une ou plusieurs premières zones (10) et/ou deuxièmes zones (11) est d'au moins 20 µm, en particulier d'au moins 50 µm, de manière préférée d'au moins 100 µm, lorsqu'elles sont observées perpendiculairement à un plan formé par le substrat de support (2).

5. Document (1) selon l'une quelconque des revendications précédentes,
**caractérisé en ce**
**que** le document (1) fournit dans une ou plusieurs des premières et/ou deuxièmes zones (10, 11) et/ou dans une ou plusieurs troisièmes zones (12), en particulier dans des zones comprenant la couche décorative (3),
un premier effet optique, en particulier un premier effet optiquement variable, qui est visible à la lumière incidente à l'œil humain, et/ou que le document (1) présente, dans une ou plusieurs des premières et/ou deuxièmes et/ou troisièmes zones (10, 11, 12),
en particulier dans des zones comprenant la couche décorative (3), au moins un premier degré de transmission, qui peut être détecté à la lumière transmise par une unité de capteur (33) et/ou est visible à l'œil humain, et présente, dans les zones en dehors des première et/ou deuxième et/ou troisième zones (10, 11, 12), en particulier dans des zones comprenant le film de support (2) et la couche décorative (3), de manière préférée dans des zones comprenant le film de support (2) non perforé et la couche décorative (3), de manière davantage préférée à l'intérieur des première et/ou deuxième et/ou troisième zones (10, 11, 12), au moins un deuxième degré de transmission, qui peut être détecté à la lumière transmise par une unité de capteur (33) et/ou est visible à l'œil humain, dans lequel l'au moins un premier degré de transmission et l'au moins un deuxième degré de transmission sont différents l'un de l'autre ou coïncident au moins en partie ou totalement.

6. Document (1) selon la revendication 5, **caractérisé en ce**
**qu'**au moins une des troisièmes zones (12) du substrat de support (2) est découpée au moyen d'une découpe et/ou au moyen d'un laser,
en particulier de telle manière que la couche décorative (3) dans l'au moins une troisième zone (12) est visible en observant le document (1) depuis la face inférieure (5) du substrat de support (2), en particulier dans lequel l'au moins une troisième zone (12) présente une surface supérieure d'au moins un facteur de 4, de manière préférée d'au moins un facteur de 8, de manière davantage préférée d'au moins un facteur de 10 aux une ou plusieurs premières (10) et/ou deuxièmes zones (11).

7. Document (1) selon l'une quelconque des revendications précédentes,
**caractérisé en ce**
**que** les une ou plusieurs premières (10) et/ou deuxièmes (11) zones sont configurées sous forme de motif, en particulier d'un motif graphique, alphanumérique, linéaire, ponctuel et/ou sous forme d'un codage lisible par machine.

8. Document (1) selon l'une quelconque des revendications précédentes, **caractérisé en ce**
**que** les une ou plusieurs premières zones (10) sont disposées selon une trame linéaire, en particulier
**que** la largeur de trame de la trame linéaire correspond sensiblement à l'épaisseur de couche du substrat de support (2), et/ou que la largeur de trame de la trame linéaire est comprise entre 30 µm et 250 µm, de manière préférée entre 50 µm et 100 µm, de manière davantage préférée entre 70 µm et 90 µm.

9. Document selon l'une quelconque des revendications précédentes, **caractérisé en ce**
**que** la couche décorative (3) présente une première couche (20) et une deuxième couche (21) et que la première couche (20) est disposée entre la face supérieure (4) du substrat de support (2) et la deuxième couche (21), en particulier dans lequel les première (20) et deuxième (21) couches sont choisies parmi le groupe une ou plusieurs couches de couleur, une ou plusieurs couches avec des pigments optiquement variables, un ou plusieurs
systèmes de couches minces, une ou plusieurs couches générant un effet optiquement variable, une ou plusieurs couches avec des pigments de couleur et/ou des colorants dissous et/ou une ou plusieurs couches avec des microstructures, en particulier dans lequel les couches génèrent au moins un effet de couleur dans la plage des longueurs d'onde visibles à l'œil humain, en particulier dans la plage de longueurs d'onde de 400 nm à 800 nm, en observant le document (1) depuis la face inférieure (5) du substrat de support (2).

10. Document (1) selon la revendication 9, **caractérisé en ce**
**que** l'au moins une couche (6, 7, 8) du substrat de support (2) est percée dans les une ou plusieurs premières zones (10) au moyen d'un laser de telle manière que la première couche (20) dans les une ou plusieurs premières zones (10) est visible en observant le document (1) depuis la face inférieure (5) du substrat de support (2) et que l'au moins une couche (6, 7, 8) du substrat de support (2) et la première couche (20) de la couche décorative (3) dans les une ou plusieurs deuxièmes zones (11) sont percées au moyen d'un laser de telle manière que la deuxième couche (21) dans les une ou plusieurs deuxièmes zones (11) est visible en observant le document (1) depuis la face inférieure (5) du substrat de support (2).

11. Document (1) selon la revendication 5, **caractérisé en ce**
**que** le substrat de support (2) est complètement percé dans les une ou plusieurs premières (10) et/ou deuxièmes (11) zones, et/ou
**que** la couche décorative (3) est au moins en partie transparente, et/ou que les valeurs de tolérance entre la couche décorative (3) et les
les ajours dans les une ou plusieurs premières (10) et/ou deuxièmes zones (11) et/ou l'au moins une troisième zone (12) sont comprises entre ± 0,1 mm et ± 2,0 mm, de manière préférée entre ± 0,3 mm et ± 1,5 mm.

12. Procédé de fabrication d'un document (1) selon l'une des
revendications 1 à 11, comprenant un substrat de support (2) avec une face supérieure (4) et une face inférieure (5), dans lequel
le procédé comprend des étapes suivantes a), b), c), qui sont exécutées en particulier dans l'ordre a), b), c) ou a), c), b) :
a) la fourniture d'un substrat de support (2) ;
b) l'application d'une couche décorative (3), en particulier au moyen d'un estampage à chaud, d'un estampage à froid ou d'un laminage, sur la face supérieure (4) du substrat de support (2) ;
c) le perçage d'au moins une couche (6, 7, 8) du substrat de support (2) dans une ou plusieurs premières zones (10) au moyen d'un laser de telle manière
que la couche décorative (3) appliquée dans les une ou plusieurs premières zones (10) est visible en observant le document (1) depuis la face inférieure (5) du substrat de support (2),
dans lequel le procédé comprend par ailleurs l'étape suivante, qui est effectuée en particulier avant l'étape b) :
d) le perçage d'au moins une couche (6, 7, 8) du substrat de support (2) dans une ou plusieurs deuxièmes zones (11) au moyen d'un laser de telle manière
que la couche décorative (3) dans les une ou plusieurs deuxièmes zones (11) est visible en observant le document (1) depuis la face inférieure (5) du substrat de support (2), dans lequel les une ou plusieurs deuxièmes zones (11) présentent un motif différent par rapport aux une ou plusieurs premières zones (10) et/ou un contour différent et/ou un codage différent, dans lequel la couche décorative (3) recouvre entièrement les une ou plusieurs premières (10) et/ou deuxièmes (11) zones lors d'une observation perpendiculairement à un plan formé par le substrat de support (2), et dans lequel le document (1) fournit dans une ou plusieurs des premières et/ou deuxièmes zones (10, 11) un premier effet optique qui peut être détecté en lumière incidente par une unité de capteur (33).

13. Procédé selon la revendication 12, **caractérisé en ce**
**que** le procédé comprend par ailleurs l'étape suivante, qui est effectuée en particulier avant l'étape b) :
e) la découpe d'au moins une troisième zone (12) du substrat de support (2) au moyen d'un poinçonnage et/ou au moyen d'un laser, en particulier de telle manière que la couche décorative (3) dans l'au moins une troisième zone est visible en observant le document (1) depuis la face inférieure (5) du substrat de support (2).
